# EUROPÄISCHE PATENTSCHRIFT

(11) **EP 1 948 773 B1**
(45) Veröffentlichungstag und Bekanntmachung des Hinweises auf die Patenterteilung: **30.03.2016**
(21) Anmeldenummer: 06806237.1
(22) Anmeldetag: 30.09.2006
(51) Int. Cl.: C11D 3/39, C11D 3/50

(54) **OXIDATIONSMITTEL ENTHALTENDE, WOHLRIECHENDE VERBRAUCHSPRODUKTE**
FRAGRANT CONSUMER PRODUCTS COMPRISING OXIDIZING AGENTS
PRODUITS DE CONSOMMATION ODORANTS CONTENANT UN OXYDANT

(30) Priorität: 14.11.2005 DE 102005054565
(43) Veröffentlichungstag der Anmeldung: 30.07.2008
(73) Patentinhaber: Henkel AG & Co. KGaA, 40589 Düsseldorf (DE)
(72) Erfinder: SCHMIEDEL, Peter, 40599 Düsseldorf (DE); VON RYBINSKI, Wolfgang, 40593 Düsseldorf (DE); BAUER, Andreas, 41564 Kaarst (DE); HÖLSKEN, Sören, 40589 Düsseldorf (DE)
(86) Internationale Anmeldenummer: PCT/EP2006/009883
(87) Internationale Veröffentlichungsnummer: WO 2007/054177

(56) Entgegenhaltungen:
- EP-A1- 0 596 493
- EP-A2- 0 299 561
- WO-A-96/19560
- WO-A-96/29281
- WO-A-99/26601

## Beschreibung

Die vorliegende Erfindung betrifft ein Oxidationsmittel enthaltendes Verbrauchsprodukt, welches eine Riechstoffzusammensetzung umfasst, wobei diese Riechstoffzusammensetzung eine bestimmte Mindestmenge an Riechstoffen bestimmter Stoffklassen enthält. Bei den Verbrauchsprodukten handelt es sich z.B. um Wasch- oder Reinigungsmittel.

Der Einsatz von Riechstoffen in typischen Verbrauchsprodukten wie z.B. Wasch- oder Reinigungsmitteln dient in der Regel zwei unterschiedlichen Zwecken. Zum einen sollen die Produkte als solche beduftet werden, zum anderen sollen die Objekte, auf welche die Produkte wirken, beduftet werden. Am Beispiel der Wasch- oder Reinigungsmittel sollen die frisch gereinigten Flächen oder die frisch gewaschene Wäsche einen "frisch gereinigten" Geruchseindruck vermitteln, der möglichst lange anhalten soll; zum anderen soll der zum Teil recht starke Eigengeruch der Wasch- und Reinigungsmittel überdeckt werden.

Für viele Konsumenten liefert der Duft des Verbrauchsproduktes, z.B. eines Wasch- oder Reinigungsmittels letztendlich auch eine willkommene Möglichkeit der Differenzierung angesichts eines immer unübersichtlicher werdenden Angebotes an Produkten, z.B. im Bereich der Wasch- und Reinigungsmittel.

Der Verbraucher möchte deshalb in der Regel ein Produkt erwerben, welches nicht nur gut wirkt, sondern auch sein ästhetisches Empfinden anspricht, z.B. indem das Produkt als solches oder damit behandelte Objekte einen Wohlgeruch entfalten. So erwartet der Verbraucher z.B., dass Anschmutzungen auf Textilien öder auch auf harten Oberflächen mit einem entsprechenden Produkt entfernt werden, und überdies erwartet er auch, dass zumindest das Produkt, am besten aber auch das behandelte Objekt angenehm riechen. Diese Erwartungshaltung des Verbrauchers ist sogar derart ausgeprägt, dass er z.B. bei einem gereinigten Objekt auch einen entsprechenden Duft erwartet. Fehlt dieser Duft (z.B. "Citrusfrische" bei WC-Reinigern), zweifelt der Verbraucher sogar an der tatsächlich vorhandenen Wirkleistung des Produktes.

Nachteiligerweise ist eine geeignete Parfümierung von Produkten, insbesondere mit Blick auf die Parfümierung preiswerter Massenprodukte wie z.B. Wasch- oder Reinigungsmitteln aber nicht nur kostspielig, sondern teilweise auch, z.B. infolge von Inkompatibilitäten von Inhaltsstoffen mit den empfindlichen Riechstoffen, nur in sehr unzureichender Weise realisierbar, was die Geruchsqualität der beduften Produkte anbetrifft.

Ein besonderes Problem stellt dabei eine Parfümierung von Produkten mit Oxidationsvermögen dar. Hier wird in vielen Fällen sogar ganz auf eine Parfümierung verzichtet, weil eine Parfümierung solcher Produkte oftmals, insbesondere nach Lagerung, zu erheblichen Produktinstabilitäten führt, so dass sich z.B. ein ursprünglich wohlriechend parfümiertes Produkt nach einigen Wochen der Lagerung geruchlich in dramatischer Weise negativ verändert, so dass es dann nicht einmal mehr neutral, sondern sogar abstoßend wirkt. Das Produkt wird also infolge der Parfümierung unbrauchbar oder unverkäuflich.

Aus EP 0 596 493 A1 und WO 99/26601 A sind bereits Verbraucherprodukte mit einem Oxidationsmittel und einer Riechstoffzusammensetzung bekannt. WO 96/19560 A und WO 96/29281 A beschreiben parfümhaltige Bleichmittelzusammensetzungen. EP 0 299 561 A2 offenbart eine Bleichmittelzusammensetzung aus einem Persäurebleichmittel und einer Parfümzusammensetzung aus gesättigten Alkoholen, Estern, aromatischen Ketonen, Acetalen, Phenolen, Kohlenwasserstoffen sowie aromatischen Moschusverbindungen. US 5 248 434 offenbart Bleichmittelzusammensetzungen, enthaltend Parfüm und Amidoperoxidsäure Bleichmittel. Vor diesem Hintergrund war es die an die vorliegende Erfindung gestellte Aufgabe, eine Möglichkeit bereitzustellen, Probleme bei der Parfümierung von Produkten mit Oxidationsvermögen zu mindern.

Gelöst wird diese Aufgabe durch ein Oxidationsmittel enthaltendes, flüssiges Wasch-, Pflege-, Konditionier- oder Reinigungsmittel umfassend eine Riechstoffzusammensetzung, wobei zumindest 50 Gew.%, vorzugsweise zumindest 60 Gew.-%, vorteilhafterweise zumindest 65 Gew.%, in vorteilhafterer Weise zumindest 70 Gew.-%, in noch vorteilhafter Weise zumindest 75 Gew.%, in wiederum vorteilhafter Weise zumindest 80 Gew.%, in besonders vorteilhafter Weise zumindest 85 Gew.-%, insbesondere zumindest 90 Gew.% der enthaltenen Riechstoffe aus solchen Riechstoffen ausgewählt sind, welche zumindest einer der folgenden Stoffklassen zuordenbar sind
- gesättigte Alkohole, vorzugsweise primäre, sekundäre, und/oder tertiäre gesättigte, ggf. verzweigte oder ggf. zyklische Alkohole,
- gesättigte Ester, ggf. verzweigte oder zyklische gesättigte Ester
- gesättigte Ether, ggf. verzweigte oder zyklische gesättigte Ether
- Aromaten mit gesättigten Substituenten, ggf. mit verzweigten, gesättigten Substituenten
- Nitrile, ggf. ungesättigt in Konjugation mit der Nitrilgruppe
- gesättigte Acetale, ggf. verzweigte oder zyklische gesättigte Acetale
- gesättigte Halbacetale,
wobei die Gew.-%-Angabe auf die gesamte Riechstoffmenge bezogen ist, wobei das Mittel eine Imidoperoxycarbonsäure umfasst, wobei diese in granulärer Form vorliegt.

Bei den Wasch- oder Reinigungsmitteln handelt es sich um flüssige Wasch- oder Reinigungsmittel, auch in Sprayform.

Im Rahmen der Erfindung besonders bevorzugte Mittel sind Waschmittel sowie Waschpflegemittel, vorzugsweise zur Reinigung, Behandlung und/oder Pflege von Fasern bzw. textiler Gegenstände, also Textilwasch-, Textilpflege-, Textilbehandlungs-, Textilnachbehandlungsmittel und Conditioner aller Art. Dazu zählen auch separate Bleichmittel, wie Fleckensalze, flüssige Bleichen, Waschkraftverstärker. Sie können sowohl als Waschmittel-Additiv wie auch zur Vorbehandlung verwendet werden. Dazu zählen auch Hygienespüler, welche vorzugsweise dem letzten Spülgang zugesetzt werden und einen antimikrobiellen Wirkstoff bzw. Oxidantien sowie vorzugsweise nichtionische Tenside enthalten. Dazu zählen auch Gardinenwaschmittel sowie Spezialwaschmittel für weiße Wäsche.

Zu den bevorzugten Reinigungsmittel zählen unter anderem auch Geschirrspülmittel, insbesondere solche für das maschinelle Geschirrspülen und Reiniger für harte Oberflächen.
Besonders bevorzugte Reinigungsmittel. zu denen im Sinne dieser Anmeldung auch die Pflegemittel zählen, sind z.B. insbesondere auch Allzweckreiniger oder Spezial-Reiniger wie vorzugsweise Autopflegemittel bzw.- reiniger, Backofenreiniger, Badreiniger, Entkalkungsmittel, Fassadenreiniger, Fensterreiniger, Fleckentfernungsmittel, Fußbodenpflegemittel, Fußbodenreiniger, Glaskeramikkochfeldreiniger, (Hand-)Geschirrspülmittel, Herdreiniger oder -pflegemittel, Lederreiniger oder -pflegemittel, Metallputzmittel, Möbelreiniger oder -pflegemittel, Rohrreinigungsmittel, Sanitärreiniger, Scheuermittel, Teppichreiniger oder -pflegemittel, WC-Reiniger, WC-Spülreiniger zum Einhängen in das WC-Becken oder den Spülkasten, vorgenannte jeweils in fester oder flüssiger Form.

Zu den bevorzugtesten Reinigungsmitteln zählen insbesondere die Maschinengeschirrspülmittel.

Zu den bevorzugten Reinigungsmitteln zählen u.a. auch die Toilettenreiniger bzw. WC-Reiniger, also Produkte zur Reinigung von WC-Becken sowie Urinalen, welche vorzugsweise als Flüssigkeiten, vorzugsweise Gele, angeboten werden. Neben Oxidationsmitteln und Riechstoffen sowie anderen üblichen Inhaltsstoffen wie vorzugsweise Tensiden können sie vorzugsweise organische Säuren (z.B. Citronensäure und/oder Milchsäure) oder vorzugsweise Natriumhydrogensulfat, Amidoschwefelsäure oder Phosphorsäure zur Entfernung von Kalkablagerungen oder so genannten Urinsteinen enthalten. Zum Einhängen in das WC-Becken oder den Spülkasten werden Spülreiniger verwendet, diese geben vorzugsweise geringe Mengen an Säure, Tensid, Oxidationsmittel und/oder Riechstoff ab und verlangsamen dadurch das Ansetzen von Verschmutzungen.

Typische Bestandteile eines flüssigen WC-Reinigers, können z.B: vorzugsweise aus folgenden ausgewählt sein:
- anionische Tenside, vorzugsweise 0-30 Gew.-%, vorteilhafterweise 0,1-20 Gew.-% insbesondere 1-10 Gew.-%
- nichtionische Tenside, vorzugsweise 0-20 Gew.%, insbesondere 1-10 Gew.-%
- organische Säuren bzw. saure Salze, vorzugsweise 0-50 Gew.-%, vorteilhafterweise 4-40 Gew.-%, insbesondere 3-30 Gew.%
- anorganische Säuren bzw. saure Salze, vorzugsweise 0-5 Gew.-%, insbesondere 0-2 Gew.%
- Natriumhydrogencarbonat, vorzugsweise 0-10 Gew.-%
- Neutralsalze, vorzugsweise 0-10 Gew.-%
- Cellulose, vorzugsweise 0-5 Gew.%.
- Farbstoff, vorzugsweise <1 Gew.-%
- Riechstoff, vorzugsweise 0,01-10 Gew.-%, insbesondere 0,05-5 Gew.-%
- Verdickungsmittel, z.B. Xanthan, vorzugsweise 0-5 Gew.-%
- Wasser, vorzugsweise 0-99 Gew.-%
- Oxidationsmittel, vorzugsweise 0,01-25 Gew.-%, insbesondere 0,1-20 Gew.-%,
wobei die Gew.-%-Angabe jeweils auf das gesamte Mittel bezogen ist.

Typische Bestandteile eines Spülreinigers (flüssig) zum Einhängen in das WC-Becken oder den Spülkasten können vorzugsweise aus folgenden ausgewählt sein:
- Tenside, z.B. APG, Fettalkoholethoxylate, Fettalkylsulfate, Fettalkylethersulfate, lineare Alkylbenzolsulfonate, Alkansulfonate usw., vorzugsweise in Mengen von 0-30 Gew.-%, insbesondere 5-20 Gew.%,
- Säuren bzw. saure Salze, z.B. Ameisensäure, Essigsäure, Zitronensäure, Amidosulfonsäure, Natriumhydrogensulfat, Kokosfettsäuren usw., vorzugsweise in Mengen von 0-10 Gew.-%, insbesondere 0,1-5 Gew.-%,
- Komplexbildner, z.B. Natriumcitrat, Natriumphosphonat, vorzugsweise in Mengen von 0-10 Gew.-%, insbesondere 0,1-5 Gew.-%,
- Wasser, Lösungsmittel, vorzugsweise 0-99 Gew.-%,
- Farbstoff, vorzugsweise <1 Gew.%
- Riechstoff, vorzugsweise 0,01-10 Gew.-%
- Oxidationsmittel, vorzugsweise 0,01-25 Gew.-%, insbesondere 0,1-20 Gew.%,
wobei die Gew.-%-Angabe jeweils auf das gesamte Mittel bezogen ist.

Zu den bevorzugten Reinigungsmitteln zählen u.a. auch die Rohrreinigungsmittel bzw. Abflußreiniger. Dies sind vorzugsweise stark alkalische Präparate, welche in der Regel der Beseitigung von Rohr-Verstopfungen aus organischen Materialien - wie Haare, Fett, Nahrungsmittel-Reste, Seifen-Ablagerungen etc. - dienen. Zur Bildung von H₂-Gas mit Sprudel-Effekt können z.B. Zusätze von Al- oder Zn-Pulver dienen. Mögliche Inhaltsstoffe, neben Oxidationsmittel und Riechstoffen, sind vorzugsweise Alkalien, alkalische Salze und Neutralsalze. Rohrreinigungsmittel in flüssiger Form können vorzugsweise auch Hypochlorit enthalten. Daneben gibt es auch Abflußreiniger auf Enzymbasis. Saure Präparate sind ebenfalls möglich. Oxidationsmittel ist vorzugsweise in Mengen von 0,01 bis 60 Gew.%, insbesondere in Mengen bis 40 Gew.-% enthalten, Riechstoffe vorzugsweise in Mengen von 0,01-10 Gew.-%, wobei die Gew.-%-Angabe jeweils auf das gesamte Mittel bezogen ist.

Zu den bevorzugten Reinigungsmitteln zählen u.a. auch die Universal- oder Allzweckreiniger bzw. Allesreiniger. Dies sind universell einsetzbare Reiniger für alle harten Oberflächen in Haushalt und Gewerbe, welche nass oder feucht abwischbar sind. In der Regel handelt es sich um neutrale oder schwach alkalische bzw. schwach saure Flüssigprodukte. Insbesondere Allzweckreiniger bzw. Allesreiniger können Inhaltsstoffe, ausgewählt aus den folgenden enthalten:
- Tenside [z.B. Alkansulfonate (SAS), Alkylbenzolsulfonate (LAS), Alkylpolyglucoside (APG), Fettalkoholpolyglycolethersulfate (FAES), Fettalkoholpolyglycolether (FAE, FAEO], vorzugsweise 0-25 Gew.-%, insbesondere 0,1 bis 20 Gew.-%
- Gerüststoffe [z.B. Trinatriumcitrat, Natriumsalz der Nitrilotriessigsäure, Natriumphosphonat, Pentanatriumtriphosphat] vorzugsweise 0-10 Gew.-%, insbesondere 0,1 bis 5 Gew.%
- Lösemittel und Hydrotrope [z.B. Ethanol, Propylenglycolether, Natriumtoluol- oder-cumolsulfonat], vorzugsweise 0-10 Gew.-%, insbesondere 0,1 bis 5 Gew.-%
- Farbstoffe, vorzugsweise <1 Gew.-%
- Riechstoff, vorzugsweise 0,01-10 Gew.%, insbesondere 0,05-5 Gew.%
- Konservierungsmittel,
- Oxidationsmittel, vorzugsweise 0,01-30 Gew.-%, insbesondere 0,1-20 Gew.-%
- Säuren, wie z.B. Essigsäure, Citronensäure, Maleinsäure, vorzugsweise 0,1-10 Gew.%, insbesondere 0,1-5 Gew.-%
- im Falle schwach alkalisch eingestellte Allzweckreiniger auch Alkalien, z.B. Natronlauge, Soda, vorzugsweise 0-5 Gew.-%
- Wasser, vorzugsweise 0-99 Gew.-%,
wobei die Gew.-%-Angabe jeweils auf das gesamte Mittel bezogen ist.

Es gibt auch speziell desinfizierende Allzweckreiniger. Diese enthalten zusätzlich antimikrobielle Wirkstoffe (z.B. Alkohole, quartäre Ammonium-Verbindungen, Amphotenside, Triclosan) oder vermehrt Oxidationsmittel, z.B. vorzugsweise >1 Gew.%, wobei die Gew.-%-Angabe auf das gesamte Mittel bezogen ist.

Zu den bevorzugten Reinigungsmitteln zählen u.a. auch die Sanitärreiniger. Hierbei handelt es sich um Produkte zur Reinigung in Bad und Toilette. Die alkalischen Sanitärreiniger werden vorzugsweise zur Entfernung von Fettschmutz eingesetzt, während die sauren Sanitärreiniger vor allem zur Entfernung von Kalkablagerungen herangezogen werden. Sanitärreiniger haben vorteilhafterweise auch eine erhebliche desinfizierende Wirkung, insbesondere die stark alkalischen, Chlorhaltigen Sanitärreiniger.

Insbesondere die Bestandteile alkalischer Sanitärreiniger können Inhaltsstoffe enthalten, auswählbar aus folgenden:
- anionische Tenside, vorzugsweise 0-10 Gew.-%, insbesondere 1-5 Gew.-%
- nichtionische Tenside, vorzugsweise 0-5 Gew.-%, insbesondere 1-3 Gew.-%
- Natriumhydroxid, vorzugsweise 0-10 Gew.-%, insbesondere 1-5 Gew.-%
- Oxidationsmittel, z.B. Natriumhypochlorit bzw. Calciumhypochlorit oder Wasserstoffperoxid, vorzugsweise 0,01-10 Gew.-%, insbesondere 1-5 Gew.-%
- Riechstoff vorzugsweise 0,01-10 Gew.-%, insbesondere 0,05-5Gew.-%,
- Wasser, vorzugsweise 0-99 Gew.-%,
wobei die Gew.-%-Angabe jeweils auf das gesamte Mittel bezogen ist.
Sauere Sanitärreiniger enthalten vorzugsweise keine Alkalien, dafür Säure oder saure Salze, vorzugsweise in Mengen von 0.01-30 Gew.-%, wobei die Gew.-%-Angabe auf das gesamte Mittel bezogen ist.

Zu den bevorzugten Reinigungsmitteln zählen u.a. auch die Backofenreiniger bzw. Grillreiniger, welche vorteilhafterweise in Form von Gelen oder Schaumsprays angeboten werden. Diese dienen in der Regel zur Entfernung angebrannter oder verkohlter Speisereste. Vorzugsweise sind Backofenreiniger z.B. mit Natriumhydroxid, Natriummetasilicat, 2-Aminoethanol stark alkalisch eingestellt. In der Regel enthalten sie außerdem vorzugsweise anionische und/oder nichtionische Tenside, vorzugsweise wasserlösliche Lösemittel und vorzugsweise Verdickungsmittel wie Polycarboxylate, Carboxymethylcellulose, sowie Oxidationsmittel und Riechstoffe.

Zu den bevorzugten Reinigungsmitteln zählen u. a. auch die Metallputzmittel. Das sind Reiniger für bestimmte Metalltypen wie Edelstahl oder Silber. Edelstahlreiniger enthalten vorzugsweise neben Säuren (vorzugsweise bis 3 Gew.-%, z.B. Citronensäure, Milchsäure), Tensiden (insbesondere bis 5% Gew.-%, vorzugsweise nichtionische und/oder anionische Tenside), Wasser auch Lösemittel (vorzugsweise bis 15 Gew.-%) zur Beseitigung fetthaltiger Verschmutzungen sowie weitere Stoffe wie z. B. Verdicker und Konservierungsmittel. Sehr feine Polierkörper sind zudem in Produkten für vorzugsweise glänzende Edelstahloberflächen enthalten. Silberputzmittel wiederum sind vorzugsweise sauer eingestellt. Sie enthalten insbesondere zur Entfernung schwarzer Beläge von Silbersulfid vorzugsweise Komplexbildner (z.B. Thioharnstoff, Natriumthiosulfat). Typische Angebotsformen sind Putztücher, Tauchbäder, Pasten, Flüssigkeiten. Zur Beseitigung dunkler Verfärbungen (Oxidschichten) dienen Kupfer- und Buntmetallreiniger (z.B. für Messing und Bronze). Diese sind in der Regel schwach alkalisch (vorzugsweise mit Ammoniak) eingestellt und enthalten in der Regel Poliermittel sowie vorzugsweise auch Ammoniumseifen und/oder Komplexbildner.

Zu den bevorzugten Reinigungsmitteln zählen u.a. auch die Glasreiniger bzw. Fensterreiniger. Diese dienen vorzugsweise zur Beseitigung insbesondere von fetthattigem Schmutz von Glasoberflächen. Sie beinhalten vorzugsweise Stoffe, welche vorteilhafterweise aus den folgenden auswählbar sind:
- anionische und/oder nichtionische Tenside (insbesondere bis 5 Gew.-%),
- Ammoniak und/oder Ethanolamin (insbesondere bis 1 Gew.-%),
- Ethanol und/oder 2-Pro-panol, Glykolether (insbesondere 10-30 Gew.-%),
- Wasser,
- Kohservierungsstoffe,
- Farbstoffe,
- Riechstoffe,
- Oxidationsmittel,
- Beschlagverhinderungsmittel etc,
wobei die Gew.-%-Angabe jeweils auf das gesamte Mittel bezogen ist.

Zu den bevorzugten Reinigungsmitteln zählen u.a. auch alle Spezialreinigungsmittel, z.B. solche für Kochfelder aus Glaskeramik, sowie Teppich- und Polsterreiniger und Fleckentfernungsmittel.

Erfindungsgemäß bevorzugte Produkte sind auch Autopflegemittel. Zu den bevorzugten Autopflegemitteln zählen u.a. Lackkonservierer, Lackpolituren, Lackreiniger, Waschkonservierer, Shampoos zur Autowäsche, Autowasch- und Wachsprodukte, Polituren für Ziermetalle, Schutzfilme für Ziermetalle, Kunststoff-Reiniger, Teerentferner, Scheibenreiniger, Motorreiniger etc.

Die erfindungsgemäßen Reiniger können ganz allgemein zur Reinigung von Oberflächen wie Glas, Porzellan, Kunststoff, Textilien, Leder, Lacken oder Holz verwendet werden.

Die institutionellen bzw. gewerblichen Reiniger, welche in der Regel in Form von Großgebinden verfügbar gemacht werden, sind vorzugsweise für die betriebliche Reinigung und Hygiene z.B. in öffentlichen Gebäuden, Schulen, Bürogebäuden, Hotels, Gaststätten und Krankenhäusern konzipiert, wobei solche Produkte vorzugsweise so ausgestaltet sind, dass vorzugsweise eine sichere Flächendesinfektion gewährleistet werden kann. So können z.B. größere Mengen an Oxidationsmittel enthalten sein, z.B. >1 Gew.-% oder >3 Gew.-% oder >5 Gew.-%, wobei die Gew.-%-Angabe jeweils auf das gesamte Mittel bezogen ist.

Technische Reiniger gelangen im allgemeinen in der Industrie, nämlich insbesondere in der Getränke-, Metall-, Nahrungsgüter-, kosmetischen und pharmazeutischen Industrie zum Einsatz, z.B. als Reiniger für Kfz-Waschanlagen, Tankwagen- u. Flugzeug-Reiniger.

Vorteilhafterweise können insbesondere technische Reiniger mit besonders schaumarmen Tensiden (z.B. spezielle nichtionische Tenside, wie Ethylenoxid-Propylenoxid-Blockcopolymere und so genannte endgruppenverschlossene Alkylethoxylate) formuliert sein, um eine ggf. erforderliche Produktivität zu erreichen.
Hier können z.B. größere Mengen an Oxidationsmittel enthalten sein, z.B. >1 Gew.-% oder >3 Gew.-% oder >5 Gew.-%, wobei die Gew.%-Angabe jeweils auf das gesamte Mittel bezogen ist.

Die erfindungsgemäßen Produkte, wie vorzugsweise Wasch- oder Reinigungsmittel, sind vorteilhafterweise im Stande, insbesondere im Vergleich zu oxidationsmittelfreien Mitteln, verbesserte Leistungen, insbesondere Reinigungsleistungen, z.B. im Hinblick auf die Entfernung von Anschmutzungen, insbesondere von farbigen Anschmutzungen, zu erbringen. Weiter sind sie vorteilhafterweise im Stande, insbesondere im Vergleich zu oxidationsmittelfreien Mitteln, durch eine Verbesserung der Vernichtung von Bakterien und anderen Mikroorganismen zu wirksameren Hygieneleistungen beim zu behandelnde Gut (z.B. Textilien, Geschirr, harte Oberflächen etc.) zu kommen, insbesondere mit Blick auf eine deutliche Verminderung der Keimzahl. Ferner trägt die erfindungsgemäße Riechstoffzusammensetzung zu einem Wohlgeruch des gesamten Mittels, insbesondere Wasch- oder Reinigungsmittels bei und steigert so dessen Akzeptanz beim Verbraucher.

Ein weiterer Vorteil der Erfindung liegt darin, dass ein solches Produkt lagerstabil ist, insbesondere was die Stabilität des Oxidationsmittels als auch was die Parfümierung des Produktes betrifft. Der Dufteindruck des erfindungsgemäßen, parfümierten Mittels verändert sich vorteilhafterweise auch bei längerer Lagerung über mehrere Wochen nicht. Ebenso lässt die Aktivität des Oxidationsmittels vorteilhafterweise auch bei längerer Lagerung über mehrere Wochen nicht wesentlich stärker als in Abwesenheit der Parfümierung nach.

Nach einer bevorzugten Ausführungsform enthält die im erfindungsgemäßen Mittel enthaltene Riechstoffzusammensetzung zumindest 91 Gew.-%, vorzugsweise zumindest 92 Gew.-%, vorteilhafterweise zumindest 94 Gew.-%, in vorteilhafterer Weise zumindest 96 Gew.-%, in noch vorteilhafterer Weise zumindest 98 Gew.-%, in weiter vorteilhafter Weise zumindest 99 Gew.-%, insbesondere sogar 100 Gew.-% an solchen Riechstoffen, welche zumindest einer der folgenden Stoffklassen zuordbar sind
- gesättigte Alkohole, vorzugsweise primäre, sekundäre, und/oder tertiäre gesättigte, ggf. verzweigte oder ggf. zyklische Alkohole,
- gesättigte Ester, ggf. verzweigte oder zyklische gesättigte Ester
- gesättigte Ether, ggf. verzweigte oder zyklische gesättigte Ether
- Aromaten mit gesättigten Substituenten, ggf. mit verzweigten, gesättigten Substituenten
- Nitrile, ggf. ungesättigt in Konjugation mit der Nitrilgruppe
- gesättigte Acetale, ggf. verzweigte oder zyklische gesättigte Acetale
- gesättigte Halbacetale,
wobei die Gew.-%-Angabe auf die gesamte Riechstoffmenge bezogen ist.

Nach einer weiteren bevorzugten Ausführungsform enthält die im erfindungsgemäßen Mittel enthaltene Riechstoffzusammensetzung zumindest 50 Gew.-%, zumindest 60 Gew.-%, zumindest 70 Gew.-%, zumindest 80 Gew.-%, zumindest 90 Gew.-% oder zumindest 91 Gew.-%, vorzugsweise zumindest 92 Gew.-%, vorteilhafterweise zumindest 94 Gew.-%, in vorteilhafterer Weise zumindest 96 Gew.-%, in noch vorteilhafterer Weise zumindest 98 Gew.-%, in weiter vorteilhafter Weise zumindest 99 Gew.-%, insbesondere sogar 100 Gew.-% an Riechstoffen, ausgewählt aus Citronitril, Ortho-tert.-butylcyclohexylacetat, Cyclohexylsalicylat, (+)-(1'R,3S,6'S)-1-(2',2',6'-trimethyl-1'-cydohexyl)-3-hexanol, (-)-(1'S,3R,6'R)-1-(2',2',6'-trimethyl-1'-cydohexyl)-3-hexanol, (+)-(1'R,3R,6'S)-1-(2',2',6'-trimethyl-1'-cyclohexyl)-3-hexanol, (-)-(1'S,3S,6'R)-1-(2',2',6'-trimethyl-1'-cyclohexyl)-3-hexanol, Phenylethylalkohol, 2-Cyclohexylidene-2-phenylacetonitrile, Decahydro-b-naphtolacetat, Kresylacetat (para), Methylphenylacetat, Allylamylglycolat, Benzylacetat, Cyclohexylethylacetat, Ethyl-2-cyclohexyl-propionat, Phenylethylacetat, Cyclopentyliden-Essigsäuremethylester [CAS-Nr. 0040203-73-4), Allyl-(cyclohexyloxy)acetat, 2,4-Dimethyl-1,3-dioxolan-2-essigsäureethylester, 3,12-Tridecadien-nitril, Amylacetat, Isoamylacetat, Ethylphenylacetat, 2-Propenylphenoxyacetat, Isobornylacetat, Dimethylbeniyicarbinylacetat, Hexylacetat, Kresylacetat (para), Isobutylphenylacetat, Butylcyclohexylacetat- cis-para-tert., Butylcyclohexylacetat- trans-para-tert., Hydrozimtalkohol, 2,6-Dimethylheptan-2-ol, Decanol, Octanol, 2,6-Dimethylbicyclo-[4.4.0]decan-1-ol (0.1% in Dipropylenglykol), Tetrahydromuguol [= Tetrahydrolinalool (3,7-Dimethyloctan-3-ol)/Tetrahydromyrcenol (2-Octanol, 2,6-dimethyl) Gemisch (1:1)], Dihydroterpineol, alpha 3,3 - trimethylcyclohexylmethylformat, Octanol-3., Hexanol, 2,2,6-Trimethyl-alpha-propylcyclohexanpropanol, Decahydro-b-naphtolformiat, (1'S,1"S,2'S,3"R,5"R)-[1-Methyl-2-(1,2,2-trimethyl-bicyclo[3.1.0]hex-3-ylmethyl)-cyclopropyl]-methanol, (1'R,1"R,2'R,3"S,5"S)-[1-Methyl-2-(1,2,2-trimethyl- bicyclo[3.1.0]hex-3-ylmethyl)-cyclopropyl]-methanol, (1'R,1"S,2'R,3"R,5"R)-[1-Methyl-2-(1,2,2-trimethyl-bicyclo[3.1.0]hex-3-ylmethyl)-cyclopropyl]-methanol, (1'S,1"R,2'S,3"S,5"S)-[1-Methyl-2-(1,2,2-trimethyl-bicyclo-[3.1.0]hex-3-ylmethyl)-cyclopropyl]-methanol, Borneol, Dipropylenglycol, Tetrahydrogeraniol, Tetrahydrolinalool, 2,2,6-Trimethyl-alpha-propylcyclohexanepropanol (Timberol forte), alpha-Methyl-4-(1-methylethyl)cyclohexanemethanol, Isocyclogeraniol, Fenchylalkohol, (-)-(2R,4S)-2-isobutyl-4-methyltetrahydro-2H-pyran-4-ol, (+)-(2S,4R)-2-isobutyl-4-methyltetrahydro-2H-pyran-4-ol, (+)-(2S,4S)-2-isobutyl-4-methyltetrahydro-2H-pyran-4-ol, (-)-(2R,4R)-2-isobutyl-4-methyltetrahydro-2H-pyran-4-ol, Methylbenzoat, Ethylbenzoat, Methylsalicylat, Amylpropionat, 2,6,6-Trimethyl-1,3-cyclohexadien-1-carbonsäureethylester, Benzylpropionat, Ethylsalicylat, 2-Methoxy-4-formylphenylisobutyrat (Isobutavan), Ethylcaprylat, Allylcapronat, 2-Methyl-2-butensäure-2-methylpropylester, 2-Ethyl-Ethylhexanoat (Irotyl), 2-Methylpentansäure-2-methylpentylester, Jasmacyclat, 2,5-Dimethyl-4,6-dihydroxybenzoesäuremethylester, Ethyl-2-methylvalerat, Heptansäure-2-propenylester (Allylheptanoat - allyloenanthat), Methylanthranilat, Phenylessigsaeure, Allylcyclohexylpropionat, 2-Noninsäuremethylester, Cyclohexylsalicylat, 2-tert-Butylcyclohexylethylcarbonat, 2,2,4-Trimethylcapronsäureethylester, Ethylester Labdanum Extract (Ambrarome), Styrolylacetat, Hydrochinondimethylaether, Diphenylether, Kresylmethylether (para), Cymol (para), Phenylethylisoamylether, Phenylethylmethylether, 4-Isopropyl-5,5-dimethyl-1,3-dioxan, 2,2,5,5-Tetramethyl-4-isopropyl-1,3-dioxan, 5-Methyl-5-propyl-2(1-methylbutyl)-1,3-dioxan, Anethol, 2-Phenylpropionaldehydedimethyl acetal, Frambinonmethylether, Cumarin, Isocumarin, Acetophenon, 1,1,2,3,3-Pentamethyl-6,7-dihydro-4(5H)-indanon, Octalacton gamma, Ethylamylketon, Campher synth., Oxacycloheptadec-8-en-2-on, 2-Heptylcyclopentanon, 2-(1-methylpropyl)-Cyclohexanon, 4-tert-Butyl-2,6-dimethylacetophenon, Cyclopentadecanolide, 3-Methyl-cyclopentadecanon, Dihydrojasmon, Dihydro-iso-jasmon, Decalacton gamma, Methyloctalacton, 1,4-Dioxacyclohexadecan-5,16-dion, 4-(2-Butenyliden)-3,5,5-trimethyl-2-cyclohexen-1-on, Ethyl-2,2,6,-trimethylcyclohexancarboxylat, Zimtsäurenitril, Laurinsäurenitril, Hydrocitronitril, 2-Benzyl-2-methyl-3-butennitril, 3-Methyldodecanonitril, Citronitril, Tridecen-2-nitril, *3(4,7,7-Trimethylbicyclo<4.1.0>hept-3-yl)-2-propenylnitril, Irolene p, 8-alpha-12-Oxido-13,14,15,16-tetranorlabdan, 3,3,5-Trimethylcyclohexylethylether, Irival (70% 4-tert-Pentylcyclohexanon, 10% Weißes Mineralöl, 10% Non-2-enenitril, 10% Dibutylsebacat), Iso-butylchinolin, 5-Ethylidenbicyclo[2.2.1]-2-hepten-2-Methoxyphenol-Addukt, Methylbutyl-2 propionat, Indeno[1,2-d]-tetrahydro-1,3-dioxan, Dodecahydro-3a,6,6,9a-tetramethyl-Naphtho(2,1-b)furan, 2,4-Dimethyl-4-phenyl-tetrahydrofuran, Spiro[1,3-dioxolan-2,5'-(4',4',8',8'-tetramethyl-hexahydro-3',9'-methanonaphthalen)], Methyldihydrojasmonat, Methyl 3-oxo-2-pentylcyclopentaneacetat, o-(Allyl-oxy)anisol, Dihydromyrcenol, 9-Decen-1-ol, Tetrahydromyrcenol, Hexahydro-4,7-methanoinden-6-yl acetat, 2-Phenoxyethylisobutyrat, 2-Methylpropensäure-1,3-dimethyl-3-butenylester, Methylacetophenon para, 4-Phenyl-2-butanon, 1-(5,5-Dimethyl-1-Cyctohexen-1-yl)-4-Penten-1-one, 3-Hydroxy-1-methyl-4-isopropylbenzol [CAS Nr.: 89-83-8], wobei sich die Gew.-Angabe auf die Gesamtmenge der Riechstoffe bezieht.

Diese vorgenannten Riechstoffe sind in flüssigen Mitteln mit großem Erfolg im erfindungsgemäßen Sinne einsetzbar.

Entsprechende Riechstoffzusammensetzungen gewährleisten selbst bei hochreaktiven Oxidationsmitteln wie Peroxycarbonsäuren, wobei diese vorteilhafterweise aus Mono- und Diperoxycarbonsäuren, insbesondere Dodekandiperoxysäure oder vorzugsweise Imidoperoxycarbonsäuren, besonders bevorzugt 6-Phthalimidoperoxycapronsäure (6-Phthalimidoperoxyhexansäure, PAP) ausgewählt sein können, außergewöhnliche Stabilitätsergebnisse, insbesondere mit Blick auf PAP. Die Potenz des Oxidationsmittels bleibt auch nach längerer Lagerung sehr gut gewahrt, vorteilhafterweise auch in flüssigen Mitteln. Der Wohlgeruch der Riechstoffzusammensetzung bleibt auch nach längerer Lagerung sehr gut gewahrt, vorteilhafterweise auch in flüssigen Mitteln.

In einer bevorzugten Ausführungsform enthält das Produkt bestimmte Minimalwerte an Riechstoffen, nämlich zumindest 0,01 Gew.-% oder 0,05 Gew.-%, vorteilhafterweise zumindest 0,1 Gew.-%, in beträchtlich vorteilhafter Weise zumindest 0,15 Gew.-%, in vorteilhafterer Weise zumindest 0,2 Gew.-%, in weiter vorteilhafter Weise zumindest 0,25 Gew.-%, in noch weiter vorteilhafter Weise zumindest 0,3 Gew.-%, in sehr vorteilhafter Weise zumindest 0,35 Gew.-%, in besonders vorteilhafter Weise zumindest 0,4 Gew.-%, in ganz besonders vorteilhafter Weise zumindest 0,45 Gew.-%, in erheblich vorteilhafter Weise zumindest 0,5 Gew.-%, in ganz erheblich vorteilhafter Weise zumindest 0,55 Gew.-%, in äußerst vorteilhafter Weise zumindest 0,6 Gew.-%, in höchst vorteilhafterweise zumindest 0,65 Gew.-%, in überaus vorteilhafterweise zumindest 0.7 Gew.-%, in ausnehmend vorteilhafter Weise zumindest 0,75 Gew.%, in außergewöhnlich vorteilhafter Weise zumindest 0,8 Gew.-%, in außerordentlich vorteilhafter Weise zumindest 0,85 Gew.-%, insbesondere zumindest 0,9 Gew.-% an Riechstoffen, bezogen auf das gesamte Produkt.

In einer bevorzugten Ausführungsform enthält das Produkt allerdings größere Mengen an Riechstoffen, nämlich zumindest 1 Gew.-%, vorteilhafterweise zumindest 2 Gew.-%, in beträchtlich vorteilhafter Weise zumindest 5 Gew.-%, in vorteilhafterer Weise zumindest 10 Gew.-%, in weiter vorteilhafter Weise zumindest 13 Gew.-%, in noch weiter vorteilhafter Weise zumindest 14 Gew.-%, in sehr vorteilhafter Weise zumindest 15 Gew.-%, in besonders vorteilhafter Weise zumindest 16 Gew.-%, in ganz besonders vorteilhafter Weise zumindest 17 Gew.-%, in erheblich vorteilhafter Weise zumindest 18 Gew.-%, in ganz erheblich vorteilhafter Weise zumindest 19 Gew.-%, insbesondere zumindest 20 Gew.-% an Riechstoffen, bezogen auf das gesamte Produkt.

Es ist aber eher ungewöhnlich in Verbrauchsprodukten sehr hohe Riechstoffgehalte zu verwirklichen, um zu verhindern, dass das Produkt zu aufdringlich riecht. Vielmehr ist es oftmals erwünscht, dass die enthaltene Menge an Riechstoffen begrenzt ist. In einer bevorzugten Ausführungsform enthält das Produkt daher bestimmte Maximalwerte an Parfümöl, nämlich z.B. nicht mehr als 30 Gew.-%, 25 Gew.-%, 20 Gew.-% oder 15 Gew.-%, vorteilhafterweise nicht mehr als 10 Gew.-%, in beträchtlich vorteilhafter Weise nicht mehr als 9 Gew.-%, in vorteilhafterer Weise nicht mehr als 8 Gew.-%, in weiter vorteilhafter Weise nicht mehr als 7 Gew.%, in noch weiter vorteilhafter Weise nicht mehr als 6 Gew.-%, in sehr vorteilhafter Weise nicht mehr als 5 Gew.-%, in besonders vorteilhafter Weise nicht mehr als 4,5 Gew.-%, in ganz besonders vorteilhafter Weise nicht mehr als 4 Gew.%, in erheblich vorteilhafter Weise nicht mehr als 3,5 Gew.%, in insbesondere nicht mehr als 3 Gew.% oder 2 Gew.% an Riechstoffen, bezogen auf das gesamte Produkt. Es sei an dieser Stelle einmal für den gesamten Text angemerkt, dass sich die Angabe Gew.-% jeweils auf das gesamte Produkt bezieht, es sei denn, es ist konkret etwas anderes angegeben oder es ergibt sich aus dem konkreten Kontext in eindeutiger Weise ein anderer Bezug.

Der allgemeine Begriff des Riechstoffes im Sinne der Erfindung steht im Einklang mit der üblichen Definition, d.h. es handelt sich üblicherweise um Stoffe, die durch ihren Geruch, insbesondere angenehmen Geruch wahrnehmbar sind. Hierzu zählen vorzugsweise auch die Aromastoffe. Als Riechstoffe werden heute vor allem ätherische Öle, Blütenöle, Extrakte aus pflanzlichen und animalischen Drogen, aus Naturprodukten, isolierte Komponenten (Isolate) sowie halbsynthetische und vollsynthetische einheitliche Riechstoffe verwendet.

Als Oxidationsmittel können alle denkbaren Oxidationsmittel eingesetzt werden, z.B. Perborate, Percarbonate, Wasserstoffperoxid, Natriumhypochlorit, Dichromat, Dithionit, Permanganat, Chlor, konzentrierte Schwefelsäure, organische Persäuren, Chlor, Hypochlorit, Chlordioxid, Peroxide, usw. Eine Reihe von vorteilhafterweise einsetzbaren Bleichmitteln wird weiter unten genannt.

Die Oxidationsmittel, vorzugsweise Bleichmittel können vorzugsweise gecoatet sein. Das Coating kann dazu dienen, die Wechselwirkung mit anderen Inhaltsstoffen zu verringern, was aber nicht vollständig gelingt.
Nach einer weiteren bevorzugten Ausführungsform handelt es sich bei dem Oxidationsmittel um ein oxidatives Bleichmittel, vorzugsweise auf Sauerstoffbasis, wobei insbesondere Peroxycarbonsäuren bevorzugt sind.

Die erfindungsgemäßen Mittel enthalten eine Imidoperoxycarbonsäure, besonders bevorzugt 6-Phthalimidoperoxycapronsäure (6-Phthalimidoperoxyhexansäure, PAP).

Die Peroxycarbonsäure liegt in granulärer Form vor, vorzugsweise gecoatet, wobei die Masse des Coatings vorteilhafterweise 0,1 bis 30 Gew.% beträgt, bezogen auf das gesamte das Oxidationsmittel enthaltende Teilchen, vorzugsweise Granulat.

Nach einer bevorzugten Ausführungsform enthält das erfindungsgemäße Mittel zumindest 0,01 Gew.-% Tenside.
Dabei kann der Tensidgehalt des gesamten Mittels z.B. 0,1-60 Gew.-%, vorzugsweise 1-50 Gew.-%, vorteilhafterweise 5-45 Gew.-%, noch vorteilhafter 10-40 Gew.-%, insbesondere 15-30 Gew.-%, bezogen auf das gesamte Mittel betragen. Nach einer anderen bevorzugten Ausführungsform kann die Untergrenze des Tensidgehaltes aber auch bei einem Wert von vorzugsweise 1 Gew.-%, 2 Gew.-%, 3 Gew.-%, 4 Gew.-%, 5 Gew.-%, 6 Gew.-%, 7 Gew.%, 8 Gew.%, 9 Gew.%, 10 Gew.-%, 11 Gew.-%, 12 Gew.-%, 13 Gew.-%, 14 Gew.-%, 15 Gew.-%, 16 Gew.-%, 17 Gew.-%, 18 Gew.-%, 19 Gew.-%, 20 Gew.-%, 21 Gew.-%, 22 Gew.-%, 23 Gew.-%, 24 Gew.-%, 25 Gew.-%. 26 Gew.-%, 27 Gew.-%, 28 Gew.-%, 29 Gew.-% oder 30 Gew.-% liegen, bezogen auf das gesamte Mittel. Die Untergrenze an Tensid kann insbesondere sogar bei noch höheren Werten liegen, z.B. bei einem Wert von vorzugsweise 35 Gew.-%, 40 Gew.-%, 45 Gew.-%, 50 Gew.-%, 55 Gew.-% oder 60 Gew.-%, bezogen auf das gesamte Mittel.
Die Obergrenze an Tensid kann beispielsweise auch bei einem Wert von vorzugsweise 65 Gew.-%, 60 Gew.-%, 55 Gew.-%, 50 Gew.-%, 45 Gew.-%, 40 Gew.-%, 35 Gew.-%, 30 Gew.-% oder 25 Gew.-% oder sogar nur bei Werten wie 20 Gew.-%, 19 Gew.-%. 18 Gew.-%, 17 Gew.-%, 16 Gew.-%, 15 Gew.-%, 14 Gew.-%, 13 Gew.-%, 12 Gew.-%, 11 Gew.-% oder 10 Gew.-% liegen.
Es ist z.B. auch möglich die genannten Untergrenze und Obergrenzen aus den vorgenannten Angaben geeignet zu kombinieren, z.B. um zu einem Tensidgehalt von 4-18 Gew.-% darzustellen. Es ist auch möglich, dass 0 Gew.-% Tensid enthalten ist.

Erfindungsgemäß bevorzugt sind dabei insbesondere anionische Tenside, wie z.B. (lineare) Alkylbenzolsulfonate, Fettalkoholsulfate oder Alkansulfonate usw., vorzugsweise in Mengen von z.B. 0,1 bis 30 Gew.-%, und/oder nichtionische Tenside, wie z.B. Alkylpolyglykolether, Alkylpolyglucoside oder Aminoxide usw., vorzugsweise in Mengen von z.B. 0,1 bis 30 Gew.-%, jeweils bezogen auf das gesamte Mittel.

Das erfindungsgemäße Mittel kann auch kationische Tenside enthalten, z.B. in Mengen von 0,01 Gew.-% oder 0,05 Gew.-% bis 30 Gew.-%. Es entspricht aber einer bevorzugten Ausführungsform, wenn das erfindungsgemäße Mittel kationtensidfrei ist, was hier bedeutet, dass das Mittel weniger als 10 Gew.-%, vorzugsweise weniger als 5 Gew.-%, vorteilhafterweise weniger als 3 Gew.-%, in vorteilhafterer Weise weniger als 1 Gew.-%, in noch vorteilhafter Weise weniger als 0,5 Gew.-%, insbesondere 0 Gew.-% Kationtensid enthält.

Nach einer bevorzugten Ausführungsform enthält das erfindungsgemäße Mittel Elektrolyte, insbesondere anorganische und/oder organische Salze, insbesondere Phosphat, Citrat und/oder Sulfat, besonders bevorzugt Natriumsulfat, vorzugsweise in Mengen von zumindest 0,1 Gew.-%, vorteilhafterweise zumindest 3 Gew.-%, insbesondere in Mengen von 5 bis 30 Gew.-%, jeweils bezogen auf das gesamte Mittel. Es ist auch möglich, dass 0 Gew.-% Elektrolyt enthalten ist.

Wenn das erfindungsgemäße Mittel Komplexbildner enthält, wie z.B. Nitrilotriessigsäure, Ethylendiamintetraessigsäure oder Phsophonat usw., vorzugsweise in Mengen von bis zu 30 Gew.-% oder bis zu 20 Gew.-%, insbesondere 0 bis 10 Gew.-%, vorteilhafterweise von 0,1 bis 5 Gew.-%, bezogen auf das gesamte Mittel. so liegt eine weitere bevorzugten Ausführungsform der Erfindung vor. Besonders vorteilhaft sind dabei
(a) stickstoffreie Komplexbildner wie z.B. vorzugsweise Alkalimetallpolyphosphonate, Mono- oder Polyphosphonsäuren, insbesondere 1-Hydroxyethyliden-1,1-diphosphonsäure (HEDP), Citrat und/ oder kurzkettige Dicarbonsäuren. und/oder
(b) Komplexbildner aus der Gruppe Chinolin und/oder seine Salze, Picolinsäure und Dipicolinsäure (Ethylendiamintetraessigsäure (EDTA), Diethylentriaminpenta(methylenphosphonsäure) (DTPMP), Azacycloheptandiphosphonat (AHP), Nitrilotriessigsäure (NTA), Aminopolycarbonsäuren, Aminohydroxypolycarbonsäuren, Polyphosphonsäuren und Aminopolyphosphonsäuren.
Dabei ist 1-Hydroxyethyliden-1,1-diphosphonsäure am meisten bevorzugt. Es ist auch möglich, dass 0 Gew.-% Komplexbildner enthalten ist.

Diese Komplexbildner können erfindungsgemäß eingesetzt werden, um vorzugsweise Schwermetallionen zu inaktivieren bzw. zu binden, die insbesondere als Katalysatoren von Oxidationsprozessen fungieren können und somit zu einem Abbau von Oxidationsmittel z.B. Peroxycarbonsäuren, wie PAP, führen können und die beispielsweise über Wasserleitungen oder metallische Bauteile der Produktionsanlagen oder über Roh- bzw. Inhaltsstoffe in das erfindungsgemäße Mittel, z.B. Wasch- oder Reinigungsmittel, eingetragen werden können.

Nach einer bevorzugten Ausführungsform der Erfindung enthält das erfindungsgemäße Mittel außerdem Enzyme, wie insbesondere z.B. Proteasen, Amylasen, Katalasen, Peroxidasen, Cellulasen und/oder Lipasen, und/oder Enzymstabilisatoren, vorzugsweise in Mengen von 0 bis 10 Gew.-% jeweils bezogen auf das gesamte Mittel. Es ist auch möglich, dass 0 Gew.-% Enzym enthalten ist.

Nach einer bevorzugten Ausführungsform enthält das erfindungsgemäße Mittel Builder (Gerüststoffe). Gemäß einer weiteren bevorzugten Ausführungsform der Erfindung beträgt der Buildergehalt des Mittels z.B. 0-99 Gew.-%, vorzugsweise 1-60 Gew.-%, vorteilhafterweise 2-50 Gew.-%. noch vorteilhafter 3-60 Gew.-%, weiter vorteilhaft 5-50 Gew.-%., insbesondere 6-40 Gew.-%. Nach einer anderen bevorzugten Ausführungsform kann die Untergrenze des Buildergehaltes aber auch bei einem Wert von vorzugsweise 7 Gew.-%, 8 Gew.-%, 9 Gew.-%, 10 Gew.-%, 11 Gew.-%, 12 Gew.-%, 13 Gew.-%, 14 Gew.-%, 15 Gew.-%, 16 Gew.-%, 17 Gew.-%, 18 Gew.-%, 19 Gew.-%, 20 Gew.-%, 21 Gew.-%, 22 Gew.-%, 23 Gew.-%, 24 Gew.-%, 25 Gew.-%, 26 Gew.-%, 27 Gew.-%, 28 Gew.-%, 29 Gew.-% oder 30 Gew.-% liegen. Die Untergrenze kann insbesondere sogar bei noch höheren Werten liegen, z.B. bei einem Wert von vorzugsweise 35 Gew.-%, 40 Gew.-%, 45 Gew.-%, 50 Gew.-%, 55 Gew.-% oder 60 Gew.-%.
Nach einer weiteren bevorzugten Ausführungsform kann die Obergrenze des Buildergehaltes auch bei einem Wert von vorzugsweise 70 Gew.-%, 71 Gew.-%, 72 Gew.-%, 73 Gew.-%, 74 Gew.-%, 75 Gew.-%, 76 Gew.-%, 77 Gew.-%, 78 Gew.-%, 79 Gew.-%, 80 Gew.-%, 81 Gew.-%, 82 Gew.-%, 83 Gew.-%, 84 Gew.-%, 85 Gew.-%, 86 Gew.-%, 87 Gew.-%, 88 Gew.-%, 89 Gew.-%, 90 Gew.-%, 91 Gew.-%, 92 Gew.-%, 93 Gew.-%, 94 Gew.-% oder 95 Gew.-% liegen. Die Obergrenze kann insbesondere auch bei tieferen Werten liegen, z.B. bei einem Wert von vorzugsweise 65 Gew.-%, 45 Gew.-%, 35 Gew.-%, 30 Gew.-%, 25 Gew.-%, 20 Gew.-%, 15 Gew.-%, 10 Gew.-% oder 5 Gew.-%. Es kann im Sinne einer wiederum anderen Ausführungsform auch möglich sein, dass kein Builder, also 0 Gew.-%, enthalten ist.
Insbesondere im Falle der Flüssigwaschmittel kann nach einer bevorzugten Ausführungsform vorzugsweise auch nur sehr wenig Builder enthalten sein, z.B. mehr als 0,1 Gew.-%, mehr als 0,5 Gew.-% oder mehr als 1 Gew.-%, vorteilhafterweise aber weniger als 30Gew.-%, vorzugsweise weniger als 20 Gew.-%, insbesondere weniger als 10 Gew.-%.

Nach einer weiteren bevorzugten Ausführungsform enthält das erfindungsgemäße Mittel als Builder insbesondere Fettsäuren, vorzugsweise gesättigte und/oder verzweigte Fettsäuren, insbesondere mit einem Schmelzpunkt unterhalb von 40°C, bevorzugt unterhalb von 30°C, und/oder Citronensäure und/oder Citrat, vorzugsweise in Mengen von z.B. 0 bis 15 Gew.-%, und/oder Polyacrylate, vorzugsweise in Mengen von z.B. 0 bis 15 Gew.-% , und/oder Phosphonate, wobei sich die Angabe Gew.-% jeweils auf das gesamte Mittel bezieht.

Wenn das erfindungsgemäße Mittel zumindest im wesentlichen keine Halogenidionen, insbesondere keine Chloridionen, aufweist, wobei die Menge an Halogenidionen, insbesondere Chloridionen, vorteilhafterweise höchstens 500 ppm, vorzugsweise höchstens 100 ppm, insbesondere höchstens 30 ppm, beträgt, so liegt eine bevorzugte Ausführungsform vor. Denn die Anmelderin hat überraschenderweise herausgefunden, dass eine hohe Halogenid-, insbesondere Chloridionenkonzentration, wie sie beispielsweise in herkömmlichen Wasch- und Reinigungsmitteln infolge von Verunreinigungen mancher Roh- bzw. Inhaltsstoffe üblich sein kann, insbesondere bei flüssigen Mitteln zu einem verstärktem Abbau von Oxidationsmittel, wie z.B. Peroxycarbonsäuren führen kann. Somit kann eine Verringerung der Halogenidkonzentration, insbesondere der Chloridionenkonzentration, zu einem verminderten Abbau des Oxidationsmittels, z.B. der Peroxycarbonsäure führen. Eine geringe Chloridionenkonzentration kann erfindungsgemäß beispielsweise durch den Einsatz von Methylsulfat-, Phosphat-, Tosylat- oder Cumolsulfonatverbindungen bzw. durch die Verwendung chloridarmer Roh- bzw. Inhaltsstoffe erreicht werden (z.B. Verwendung von im wesentlichen halogenidfreien Komponenten, so z.B. halogenidfreien Tensiden, halogenidfreien Phosphonaten etc.).

Nach einer weiteren bevorzugten Ausführungsform sind weniger als 30 Gew.-%, vorzugsweise weniger als 20 Gew.-%, vorteilhafterweise weniger als 15 Gew.-%, in vorteilhafterer Weise weniger als 10 Gew.-%, in noch vorteilhafterer Weise weniger als 5 Gew.-%, in wiederum vorteilhafterer Weise weniger als 3 Gew.-%, in weiter vorteilhafter Weise weniger als 2 Gew.-%, in noch weiter vorteilhafter Weise weniger als 1 Gew.-%, in besonders vorteilhafter Weise weniger als 0,5 Gew.-% insbesondere 0 Gew.-% der enthaltenen Riechstoffe aus solchen Riechstoffen ausgewählt, welche eine Aldehydfunktion (RCH=O) und/oder eine Keto-Gruppe (RR'C=O) tragen, wobei sich die Angabe Gew.-% auf die Gesamtmenge der im Mittel enthaltenen Riechstoffe bezieht.

Das Mittel liegt in flüssiger Form vor, vorzugsweise in wässriger oder nichtwässriger Form, wobei es sich vorteilhafterweise um eine Dispersion, vorzugsweise um eine Emulsion oder Suspension, handelt. Dabei kann das Mittel auch als Pouch vorliegen.

Es lassen sich durch die Erfindung z.B. flüssige Vollwaschmittel mit hervorragender Waschleistung insbesondere im Bereich der bleichbaren Anschmutzungen in Verbindung mit einer sehr ansprechenden Parfümierung sowohl im Produkt als auch auf der Wäsche realisieren. Der Dufteindruck im Produkt unterliegt dabei auch bei längerer Lagerung keiner Veränderung und die Parfümierung zeigt keine destabilisierende Wirkung auf das Bleichmittel.

Das Mittel, welches in flüssiger Form vorliegt, weist nach einer weiteren bevorzugten Ausführungsform einen pH-Wert von vorteilhafterweise höchstens 7, insbesondere einen pH-Wert von 3,5 bis 7, vorzugsweise von 4,0 bis 6,5, besonders bevorzugt von 4,5 bis 6, ganz besonders bevorzugt von etwa 5, auf, und/oder kann vorzugsweise mindestens ein wassermischbares Lösemittel mit einem für die Imidoperoxycarbonsäure geringen Lösungsvermögen, vorzugsweise Glycerin, enthalten.

Bleichmittel, insbesondere auf Basis von Peroxycarbonsäuren, wie PAP, können in einer sauren Umgebung, insbesondere bei einem pH-Wert um 6 relativ wirkungsvoll stabilisiert werden. Die nach einer bevorzugten Ausführungsform mögliche Herabsetzung des pH-Wertes in den erfindungsgemäßen Mitteln, insbesondere flüssigen Wasch- und Reinigungsmitteln kann beispielsweise durch Zugabe von Säuren oder sauren Salzen erfolgen. Erfindungsgemäß bevorzugt sind Bisulfate, Bicarbonate und organische Polycarbonsäuren, die zum Beispiel gleichzeitig auch als Buildersubstanzen eingesetzt werden können. Ferner können die als Komplexbildner einsetzbaren Phosphonate oder Citrate als Phosphonsäuren bzw. Zitronensäure eingearbeitet werden und anschließend der gewünschte pH-Wert durch Zugabe von Alkalien eingestellt werden. Auch die Zugabe von ionogenem Tensid, z.B. LAS, ist als Säure möglich, wobei der pH-Wert durch anschließende Zugabe von Natronlauge eingestellt werden kann.

Die erfindungsgemäßen Mittel, vorzugsweise (flüssige) Wasch- oder Reinigungsmittel, können nach einer bevorzugten Ausführungsform mindestens eine Fettsäure enthalten. Dabei sind gesättigte und/oder verzweigte Fettsäuren, insbesondere mit einem Schmelzpunkt unterhalb von 30°C, erfindungsgemäß bevorzugt. Im Rahmen der vorliegenden Erfindung kann beispielsweise Isocarb-16^{®} der Firma Sasol in den erfindungsgemäßen Wasch- oder Reinigungsmitteln eingesetzt werden.

Die erfindungsgemäßen Mittel, vorzugsweise (flüssige) Wasch- oder Reinigungsmittel, können vorteilhafterweise einen Citronensäure- bzw. Citratgehalt aufweisen. Zwar kann Citronensäure bzw. Citrat beispielsweise zu einem Abbau von Peroxycarbonsäuren, insbesondere PAP, führen. Dennoch kann es gegebenenfalls vorteilhaft sein, Citronensäure bzw. Citrate in dem erfindungsgemäßen Mittel, z.B. dem Wasch- oder Reinigungsmittel einzusetzen (zum Beispiel als Builder und/oder als Komplexbildner).

Das erfindungsgemäße Mittel kann auch von gelförmiger oder pastenförmiger Konsistenz sein. Nach einer bevorzugten Ausführungsform ist das mittel gießfähig, vorzugsweise weist es eine Viskosität zwischen 100 und 10000 mPas bei einer Scherrate von 30 s⁻¹ und einer Temperatur von 25°C auf.

Bei den flüssigen Mitteln, insbesondere flüssigen Wasch- bzw. Reinigungsmitteln, kann nach einer bevorzugten Ausführungsform der Gehalt an anorganischem Salz, besonders bevorzugt Natriumsulfat, in der Dispersion (des flüssigen Mittels) derart gewählt werden, dass bei einer Temperatur, welche um 5°C, insbesondere um 10°C, vorzugsweise um 15°C, geringer ist als die Lager- oder Aufbewahrungstemperatur (etwa 20°C) der Dispersion, im wesentlichen eine Dispersion vorliegt, deren wässrige Phase mit dem anorganischen Salz gesättigt ist. In dieser Ausführungsform kann der Gehalt an organischem Salz, besonders bevorzugt Natriumsulfat, derart gewählt werden, dass bei etwa 0°C bis 15°C, insbesondere 0°C bis 10°C, bevorzugt 0°C bis 5°C, im wesentlichen eine mit dem anorganischen Salz gesättigte Dispersion erhalten wird. Dabei kann der Gehalt an anorganischem Salz, besonders bevorzugt Natriumsulfat, in der Dispersion, 5 bis 30 Gew.-%, insbesondere 10 bis 30 Gew,-%, vorzugsweise 15 bis 30 Gew.-%, bezogen auf die gesamte Formulierung betragen.

Weiterhin kann nach einer weiteren bevorzugten Ausführungsform der Gehalt an anorganischem Salz, besonders bevorzugt Natriumsulfat, in dem erfindungsgemäßen Mittel, insbesondere flüssigem Wasch- oder Reinigungsmittel, derart gewählt sein, dass die Tenside in dem Mittel zumindest im wesentlichen inaktiviert sind, insbesondere durch Aussalzen, d.h. Induzierung einer Phasentrennung in eine tensidarme, kontinuierliche Phase und eine vorzugsweise lamellare, im allgemeinen hochviskose, kristalline oder flüssigkristalline tensidreiche Phase, vorzugsweise durch Einbringen mindestens einer Sulfatverbindung, besonders bevorzugt Natriumsulfat. Bei solch einer Ausführungsform wird in der Formulierung, vorzugsweise Wasch- oder Reinigungsmittelformulierung, insbesondere ein Auflösen der organischen Peroxycarbonsäure zumindest im wesentlichen verhindert oder zumindest verringert. Erfindungsgemäß wird unter dem Begriff "kontinuierliche Phase" das Dispersionsmittel mit den darin gelösten Bestandteilen oder Inhaltstoffen (z.B. Salze, Tenside etc.) verstanden. Erfindungsgemäß bevorzugt ist das Dispersionsmittel Wasser.

Durch die Zugabe von z.B. Sulfat gemäß einer bevorzugten Ausführungsform können - ohne sich auf eine Theorie festlegen zu wollen - die Tenside, welche womöglich zu einer Deaktivierung des Oxidationsmittels führen können, zumindest teilweise inaktiviert werden, was insbesondere durch Aussalzen geschehen kann, wobei die Tenside aus der insbesondere micellaren, aktiven Form in eine vorzugsweise lamellare, kristalline oder flüssigkristalline Form (Kristall- oder Flüssigkristallbildung) überführt werden können, die in einer nahezu tensidfreien kontinuierlichen Phase dispergiert ist. Der dispergierte Flüssigkristall selbst, der beispielsweise durch Zentrifugation abgetrennt werden kann, sollte dabei möglichst hochviskos sein. Der Gehalt an freien bzw. aktiven Tensiden, d.h. in mizellarer Form vorliegenden in den flüssigen Mitteln, vorzugsweise flüssigen Wasch- und Reinigungsmittelformulierungen bzw. in der kontinuierlichen Phase der erfindungsgemäßen flüssigen Wasch- und Reinigungsmittelformulierungen kann daher nach einer bevorzugten Ausführungsform vorzugsweise sehr gering sein, vorteilhafterweise nicht mehr als 1% betragen.
Nach einer bevorzugten Ausführungsform sollte die Konzentration eines anorganischen Salzes, besonders bevorzugt Natriumsulfat, in dem erfindungsgemäßen Mittel, insbesondere flüssiges Wasch- oder Reinigungsmittel, so gewählt sein, dass in der kontinuierlichen Phase des nichtverdünnten Wasch- oder Reinigungsmittels vorteilhafterweise weniger als 1% gelöstes Tensid vorliegt und bei Temperaturabsenkung, insbesondere bei Temperaturabsenkungen bis auf 0°C, keine Auskristallisation des Salzes, vorzugsweise Sulfats, stattfindet.

Da insbesondere nichtionische Tenside hinsichtlich der Stabilität von Peroxycarbonsäure in dem erfindungsgemäßen flüssigen Mittel, insbesondere flüssigem Wasch- oder Reinigungsmittel problematisch sein können, können die erfindungsgemäßen Mittel vorzugsweise ein entsprechend angepasstes bzw. optimiertes Tensidverhältnis aufweisen. Dabei kann der Gehalt an Alkylpolyglykolethern vorzugsweise möglichst gering sein. In einer bevorzugten Ausführungsform geht der Gehalt an nichtionischen Tensiden sogar gegen null. Entsprechende Formulierungen können als Tenside z.B. ausschließlich (lineare) Alkylbenzolsulfonate und/oder (sekundäre) Alkansulfonate enthalten und können eine hervorragende Stabilität des Bleichmittels zeigen.
Nach einer weiteren bevorzugten Ausführungsform weist das erfindungsgemäße Produkt, wie insbesondere Wasch, Pflege- oder Reinigungsmittel, wenigstens eine, vorzugsweise mehrere, aktive Komponenten, insbesondere wasch-, pflege- und/oder reinigungsaktive Komponenten auf, vorteilhafterweise ausgewählt aus der Gruppe umfassend anionische Tenside, kationische Tenside, amphotere Tenside, nichtionische Tenside, Acidifizierungsmittel, Alkalisierungsmittel, Anti-Knitter-Verbindungen, antibakterielle Stoffe, Antioxidantien, Antiredepositionsmittel, Antistatika, Buildersubstanzen, Bleichmittel, Bleichaktivatoren, Bleichstabilisatoren, Bleichkatalysatoren, Bügelhilfsmittel, Cobuilder, Einlaufverhinderer, Elektrolyte, Enzyme, Farbschutzstoffe, Färbemittel, Farbstoffe, Farbübertragungsinhibitoren, Fluoreszensmittel, Fungizide, Germizide, geruchskomplexierende Substanzen, Hilfsmittel, Hydrotrope, Klarspüler, Komplexbildner, Konservierungsmittel, Korrosionsinhibitoren, optische Aufheller, Parfümträger, Perlglanzgeber, pH-Stellmittel, Phobier- und Imprägniermittel, Polymere, Quell- und Schiebefestmittel, Schauminhibitoren, Schichtsilikate, schmutzabweisende Stoffe, Silberschutzmittel, Silikonöle, UV-Schutz-Substanzen, Viskositätsregulatoren, Verdickungsmittel, Verfärbungsinhibitoren, Vergrauungsinhibitoren, Vitamine und/oder Weichspüler. In einer weiteren bevorzugten Ausführungsform enthält das erfindungsgemäße Mittel ein oder mehrere hautpflegende und/oder hautschützende und/oder hautheilende Aktivstoffe.

Hautpflegende Aktivstoffe sind alle solchen Aktivstoffe die der Haut einen sensorischen und/oder kosmetischen Vorteil verleihen. Hautpflegende Aktivstoffe sind bevorzugt ausgewählt aus den nachfolgenden Substanzen:
a) Wachse wie beispielsweise Carnauba, Spermaceti, Bienenwachs, Lanolin und/oder Derivate derselben und andere.
b) Hydrophobe Pflanzenextrakte
c) Kohlenwasserstoffe wie beispielsweise Squalene und/oder Squalane
d) Höhere Fettsäuren, vorzugsweise solche mit wenigstens 12 Kohlenstoffatomen, beispielsweise Laurinsäure, Stearinsäure, Behensäure, Myristinsäure, Palmitinsäure, Ölsäure, Linolsäure, Linolensäure, Isostearinsäure und/oder mehrfach ungesättigte Fettsäuren und andere.
e) Höhere Fettalkohole, vorzugsweise solche mit wenigstens 12 Kohlenstoffatomen, beispielsweise Laurylalkohol, Cetylalkohol, Stearylalkohol, Oleylalkohol, Behenylalkohol, Cholesterol und/oder 2-Hexadecanaol und andere.
f) Ester, vorzugsweise solche wie Cetyloctanoat, Lauryllactat, Myristyllactat, Cetyllactat, Isopropylmyristat, Myristylmyristat, Isopropylpalmitat, Isopropyladipat, Butylstearat, Decyloleat, Cholesterolisostearat, Glycerolmonostearat, Glyceroldistearat, Glyceroltristearat, Alkyllactat, Alkylcitrat und/oder Alkyltartrat und andere.
g) Lipide wie beispielsweise Cholesterol, Ceramide und/oder Saccharoseester und andere.
h) Vitamine wie beispielsweise die Vitamine A und E, Vitaminalkylester, einschließlich Vitamin C Alkylester und andere.
i) Sonnenschutzmittel
j) Phospholipide
k) Derivate von alpha-Hydroxysäuren
l) Riechstoffe
m) Germizide für den kosmetischen Gebrauch, sowohl synthetische wie beispielsweise Salicylsäure und/oder andere als auch natürliche wie beispielsweise Neemöl und/oder andere.
n) Silikone
o) sowie Mischungen jeglicher vorgenannter Komponenten.

Im folgenden werden bevorzugte Inhaltsstoffe der erfindungsgemäßen Mittel näher beschrieben. Anionische Tenside sind bevorzugt in den erfindungsgemäßen Produkten enthalten. Als anionische Tenside werden beispielsweise solche vom Typ der Sulfonate und Sulfate eingesetzt. Als Tenside vom Sulfonat-Typ kommen dabei vorzugsweise C₉₋₁₃-Alkylbenzolsulfonate, Olefinsulfonate, d.h. Gemische aus Alken- und Hydroxyalkansulfonaten sowie Disulfonaten, wie man sie beispielsweise aus C₁₂₋₁₈-Monoolefinen mit end- oder innenständiger Doppelbindung durch Sulfonieren mit gasförmigem Schwefeltrioxid und anschließende alkalische oder saure Hydrolyse der Sulfonierungsprodukte erhält, in Betracht. Geeignet sind auch Alkansulfonate, die aus C₁₂₋₁₈-Alkanen beispielsweise durch Sulfochlorierung oder Sulfoxidation mit anschließender Hydrolyse bzw. Neutralisation gewonnen werden. Ebenso sind auch die Ester von α-Sulfofettsäuren (Estersulfonate), z.B. die α-sulfonierten Methylester der hydrierten Kokos-, Palmkern- oder Talgfettsäuren geeignet.

Weitere geeignete Aniontenside sind sulfierte Fettsäureglycerinester. Unter Fettsäureglycerinestern sind die Mono-, Di- und Triester sowie deren Gemische zu verstehen, wie sie bei der Herstellung durch Veresterung von einem Monoglycerin mit 1 bis 3 Mol Fettsäure oder bei der Umesterung von Triglyceriden mit 0,3 bis 2 Mol Glycerin erhalten werden. Bevorzugte sulfierte Fettesäureglycerinester sind dabei die Sulfierprodukte von gesättigten Fettsäuren mit 6 bis 22 Kohlenstoffatomen, beispielsweise der Capronsäure, Caprylsäure, Caprinsäure, Myristinsäure, Laurinsäure, Palmitinsäure, Stearinsäure oder Behensäure.

Als Alk(en)ylsulfate werden die Alkali- und insbesondere die Natriumsalze der Schwefelsäurehalbester der C₁₂-C₁₈-Fettalkohole, beispielsweise aus Kokosfettalkohol, Talgfettalkohol, Lauryl-, Myristyl-, Cetyl- oder Stearylalkohol oder der C₁₀-C₂₀-Oxoalkohole und diejenigen Halbester sekundärer Alkohole dieser Kettenlängen bevorzugt. Weiterhin bevorzugt sind Alk(en)ylsulfate der genannten Kettenlänge, welche einen synthetischen, auf petrochemischer Basis hergestellten geradkettigen Alkylrest enthalten, die ein analoges Abbauverhalten besitzen wie die adäquaten Verbindungen auf der Basis von fettchemischen Rohstoffen. Aus waschtechnischem Interesse sind die C₁₂-C₁₆-Alkylsulfate und C₁₂-C₁₅-Alkylsulfate sowie C₁₄-C₁₅-Alkylsulfate bevorzugt. Auch 2,3-Alkylsulfate, als Handelsprodukte der Shell Oil Company unter dem Namen DAN^{®} erhalten werden können, sind geeignete Aniontenside.

Auch die Schwefelsäuremonoester der mit 1 bis 6 Mol Ethylenoxid ethoxylierten geradkettigen oder verzweigten C₇₋₂₁-Alkohole, wie 2-Methyl-verzweigte C₉₋₁₁-Alkohole mit im Durchschnitt 3,5 Mol Ethylenoxid (EO) oder C₁₂₋₁₈-Fettalkohole mit 1 bis 4 EO, sind geeignet. Sie werden insbesondere in Reinigungsmitteln aufgrund ihres hohen Schaumverhaltens vorzugsweise nur in relativ geringen Mengen, beispielsweise in Mengen von 1 bis 5 Gew.-%, eingesetzt.

Eine weitere Klasse von Aniontensiden ist die durch Umsetzung von Fettalkoholethoxylaten mit Natriumchloracetat in Gegenwart basischer Katalysatoren zugängliche Klasse der Ethercarbonsäuren. Sie haben die allgemeine Formel: R¹⁰ O-(CH₂-CH₂-O)ₚ-CH₂-COOH mit R¹⁰ = C₁-C₁₈ und p = 0,1 bis 20. Ethercarbonsäuren sind wasserhärteunempfindlich und weisen ausgezeichnete Tensideigenschaften auf.

Geeignete anionische Tenside sind beispielsweise auch die Partialester von Di- oder Polyhydroxyalkanen, Mono- und Disacchariden, Polyethylenglykolen mit den En-Addukten von Maleinsäureanhydrid an mindestens einfach ungesättigte Carbonsäuren mit einer Kettenlänge von 10 bis 25 Kohlenstoffatomen mit einer Säurezahl von 10 bis 140.

Bevorzugte anionische Tenside weisen neben einem unverzweigten oder verzweigten, gesättigten oder ungesättigten, aliphatischen oder aromatischen, acyclischen oder cyclischen, optional alkoxylierten Alkylrest mit 4 bis 28, vorzugsweise 6 bis 20, insbesondere 8 bis 18, besonders bevorzugt 10 bis 16, äußerst bevorzugt 12 bis 14 Kohlenstoffatomen, zwei oder mehr anionische, insbesondere zwei, Säuregruppen, vorzugsweise Carboxylat-, Sulfonat- und/oder Sulfatgruppen, insbesondere eine Carboxylat- und eine Sulfatgruppe, auf. Beispiele dieser Verbindungen sind die α-Sulfofettsäuresalze, die Acylglutamate, die Monoglyceriddisulfate und die Alkylether des Glycerindisulfats sowie insbesondere die nachfolgend beschriebenen monoveresterten Sulfosuccinate.

Besonders bevorzugte anionische Tenside sind die Sulfosuccinate, Sulfosuccinamate und Sulfosuccinamide, insbesondere Sulfosuccinate und Sulfosuccinamate, äußerst bevorzugt Sulfosuccinate. Bei den Sulfosuccinaten handelt es sich um die Salze der Mono- und Di-ester der Sulfobernsteinsäure HOOCCH(SO₃H)CH₂COOH, während man unter den Sulfosuccinamaten die Salze der Monoamide der Sulfobernsteinsäure und unter den Sulfosuccinamiden die Salze der Diamide der Sulfobernsteinsäure versteht.

Bei den Salzen handelt es sich bevorzugt um Alkalimetallsalze, Ammoniumsalze sowie Mono-, Di- bzw. Trialkanolammoniumsalze, beispielsweise Mono-, Di- bzw. Triethanolammoniumsalze, insbesondere um Lithium-, Natrium-, Kalium- oder Ammoniumsalze, besonders bevorzugt Natruim- oder Ammoniumsalze, äußerst bevorzugt Natriumsalze.

In den Sulfosuccinaten ist eine bzw. sind beide Carboxylgruppen der Sulfobernsteinsäure vorzugsweise mit einem bzw. zwei gleichen oder verschiedenen unverzweigten oder verzweigten, gesättigten oder ungesättigten, acyclischen oder cyclischen, optional alkoxylierten Alkoholen mit 4 bis 22, vorzugsweise 6 bis 20, insbesondere 8 bis 18, besonders bevorzugt 10 bis 16, äußerst bevorzugt 12 bis 14 Kohlenstoffatomen verestert. Besonders bevorzugt sind die Ester unverzweigter und/oder gesättigter und/oder acyclischer und/oder alkoxylierter Alkohole, insbesondere unverzweigter, gesättigter Fettalkohole und/oder unverzweigter, gesättigter, mit Ethylen- und/oder Propylenoxid, vorzugsweise Ethylenoxid, alkoxylierter Fettalkohole mit einem Alkoxylierungsgrad von 1 bis 20, vorzugsweise 1 bis 15, insbesondere 1 bis 10, besonders bevorzugt 1 bis 6, äußerst bevorzugt 1 bis 4. Die Monoester werden im Rahmen der vorliegenden Erfindung gegenüber den Diestern bevorzugt. Ein besonders bevorzugtes Sulfosuccinat ist Sulfobernsteinsäurelaurylpolyglykolester-di-Natrium-Salz (Lauryl-EO-sulfosuccinat, Di-Na-Salz; INCI Disodium Laureth Sulfosuccinate), das beilspielsweise als Tego^{®} Sulfosuccinat F 30 (Goldschmidt) mit einem Sulfosuccinatgehalt von 30 Gew.-% kommerziell erhältlich ist.

In den Sulfosuccinamaten bzw. Sulfosuccinamiden bildet eine bzw. bilden beide Carboxylgruppen der Sulfobernsteinsäure vorzugsweise mit einem primären oder sekundären Amin, das einen oder zwei gleiche oder verschiedene, unverzweigte oder verzweigte, gesättigte oder ungesättigte, acyclische oder cyclische, optional alkoxylierte Alkylreste mit 4 bis 22, vorzugsweise 6 bis 20, insbesondere 8 bis 18, besonders bevorzugt 10 bis 16, äußerst bevorzugt 12 bis 14 Kohlenstoffatomen trägt, ein Carbonsäureamid. Besonders bevorzugt sind unverzweigte und/oder gesättigte und/oder acyclische Alkylreste, insbesondere unverzweigte, gesättigte Fettalkylreste.

Weiterhin geeignet sind beispielsweise die folgenden gemäß INCI bezeichneten Sulfosuccinate und Sulfosuccinamate, die im International Cosmetic Ingredient Dictionary and Handbook näher beschrieben sind: Ammonium Dinonyl Sulfosuccinate, Ammonium Lauryl Sulfosuccinate, Diammonium Dimethicone Copolyol Sulfosuccinate, Diammonium Lauramido-MEA Sulfosuccinate, Diammonium Lauryl Sulfosuccinate, Diammonium Oleamido PEG-2 Sulfosuccinate, Diamyl Sodium Sulfosuccinate, Dicapryl Sodium Sulfosuccinate, Dicyclohexyl Sodium Sulfosuccinate, Diheptyl Sodium Sulfosuccinate, Dihexyl Sodium Sulfosuccinate, Diisobutyl Sodium Sulfosuccinate, Dioctyl Sodium Sulfosuccinate, Disodium Cetearyl Sulfosuccinate, Disodium Cöcamido MEA-Sulfosuccinate, Disodium CocamidoGlucoside Sulfosuccinate, Disodium Cocoyl Butyl Gluceth-10 Sulfosuccinate, Disodium C12-15 Pareth Sulfosuccinate, Disodium Deceth-5 Sulfosuccinate, Disodium Deceth-6 Sulfosuccinate, Disodium Dihydroxyethyl Sulfosuccinylundecylenate, Disodium Dimethicone Copolyol Sulfosuccinate, Disodium Hydrogenated Cottonseed Glyceride Sulfosuccinate, Disodium Isodecyl Sulfosuccinate, Disodium Isostearamido MEA-Sulfosuccinate, Disodium Isostearamido MIPA-Sulfosuccinate, Disodium Isostearyl Sulfosuccinate, Disodium Laneth-5 Sulfosuccinate, Disodium Lauramido MEA-Sulfosuccinate, Disodium Lauramido PEG-2 Sulfosuccinate, Disodium Lauramido PEG-5 Sulfosuccinate, Disodium Laureth-6 Sulfosuccinate, Disodium Laureth-9 Sulfosuccinate, Disodium Laureth-12 Sulfosuccinate, Disodium Lauryl Sulfosuccinate, Disodium Myristamido MEA-Sulfosuccinate, Disodium Nonoxynol-10 Sulfosuccinate, Disodium Oleamido MEA-Sulfosuccinate, Disodium Oleamido MIPA-Sulfosuccinate, Disodium Oleamido PEG-2 Sulfosuccinate, Disodium Oleth-3 Sulfosuccinate, Disodium Oleyl Sulfosuccinate, Disodium Palmitamido PEG-2 Sulfosuccinate, Disodium Palmitoleamido PEG-2 Sulfosuccinate, Disodium PEG-4 Cocamido MIPA-Sulfosuccinate, Disodium PEG-5 Laurylcitrate Sulfosuccinate, Disodium PEG-8 Palm Glycerides Sulfosuccinate, Disodium Ricinoleamido MEA-Sulfosuccinate, Disodium Sitostereth-14 Sulfosuccinate, Disodium Stearamido MEA-Sulfosuccinate, Disodium Stearyl Sulfosuccinamate, Disodium Stearyl Sulfosuccinate, Disodium Tallamido MEA-Sulfosuccinate, Disodium Tallowamido MEA-Sulfosuccinate, Disodium Tallow Sulfosuccinamate, Disodium Tridecylsulfosuccinate, Disodium Undecylenamido MEA-Sulfosucci-nate, Disodium Undecylenamido PEG-2 Sulfosuccinate, Disodium Wheat Germamido MEA-Sulfosuccinate, Disodium Wheat Germamido PEG-2 Sulfosuccinate, Di-TEA-Ole-amido PEG-2 Sulfosuccinate, Ditridecyl Sodium Sulfosuccinate, Sodium Bisglycol Ricinosulfosuccinate, Sodium/MEA Laureth-2 Sulfosuccinate und Tetrasodium Dicarboxyethyl Stearyl Sulfosuccinamate. Noch ein weiteres geeignetes Sulfosuccinamat ist Dinatrium-C₁₆₋₁₈-alkoxypropylensulfosuccinamat.

Der Gehalt des erfindungsgemäßen Mittels an anionischen Tensiden, vorzugsweise an den genannten anionischen Tensiden, kann in weiten Bereichen variieren, je nachdem welchem Zweck das betreffende Mittel dient. So kann ein erfindungsgemäßes Mittel sehr große Mengen Aniontensid enthalten, vorzugsweise bis zu einer Größenordnung von bis zu 40, 50 oder 60 Gew.-% oder mehr. Ebenso kann ein erfindungsgemäßes Mittel nur sehr geringe Mengen Aniontensid enthalten, beispielsweise weniger als 15 oder 10 Gew.-% oder weniger als 5 Gew.-% oder noch weniger. Vorteilhafterweise können in den erfindungsgemäßen Mitteln jedoch Aniontenside in Mengen von 2 bis 35 Gew.-% und insbesondere 5 bis 30 Gew.-% enthalten sein, wobei Konzentrationen oberhalb von 10 Gew.-% und sogar oberhalb von 15 Gew.-% besondere Bevorzugung finden können. Nach einer bevorzugten Ausführungsform enthält das erfindungsgemäße Produkt anionische Tenside, vorzugsweise in Mengen von zumindest 0,1 Gew.-%.

Zusätzlich zu den genannten anionischen Tensiden, aber auch unabhängig von diesen, können in den erfindungsgemäßen Mitteln Seifen enthalten sein. Geeignet sind insbesondere gesättigte Fettsäureseifen, wie die Salze der Laurinsäure, Myristinsäure, Palmitinsäure, Stearinsäure, hydrierte Erucasäure und Behensäure sowie insbesondere aus natürlichen Fettsäuren, z.B. Kokos-, Palm-kern- oder Talgfettsäuren, abgeleitete Seifengemische. Der Gehalt des Mittels an Seifen beträgt, unabhängig von anderen Aniontensiden, vorzugsweise nicht mehr als 3 Gew.-% und insbesondere 0,5 bis 2,5 Gew.-%.

Die anionischen Tenside und Seifen können in Form ihrer Natrium-, Kalium- oder Ammoniumsalze sowie als lösliche Salze organischer Basen, wie Mono-, Di- oder Triethanol-amin, vorliegen. Vorzugsweise liegen sie in Form ihrer Natrium- oder Kaliumsalze, insbesondere in Form der Natriumsalze vor.

Vorteilhafterweise können nichtionische Tenside in den erfindungsgemäßen Mitteln ebenfalls enthalten sein, sowohl in festen wie in flüssigen Mitteln. Beispielsweise kann ihr Gehalt bis zu 2 oder 3 oder 5 Gew.-% betragen. Es können auch größere Mengen an nichtionischem Tensid enthalten sein, beispielsweise bis zu 5 Gew.-% oder 10 Gew.-% oder 15 Gew.-% oder 20 Gew.-% oder 30 Gew.-% oder sogar darüber hinaus, falls es zweckmäßig ist. Sinnvolle Untergrenzen können bei Werten von 1, 2, 3 oder 4 Gew.-% liegen.

Vorzugsweise sind die nichtionischen Tenside aber in größeren Mengen, also bis zu 50 Gew.-%, vorteilhafterweise von 0,1 bis 40 Gew.-%, besonders bevorzugt von 0,5 bis 30 und insbesondere von 2 bis 25 Gew.-%, jeweils bezogen auf das gesamte Mittel, enthalten. Nach einer bevorzugten Ausführungsform enthält das erfindungsgemäße Produkt nichtionische Tenside, vorzugsweise in Mengen von zumindest 0,1 Gew.-%.

Vorteilhafterweise können alle aus dem Stand der Technik bekannten nichtionischen Tenside in den erfindungsgemäßen Mitteln enthalten sein. Bevorzugte Niotenside werden weiter unten vorgestellt.

Die erfindungsgemäßen Mittel, wie insbesondere Reinigungs-, Pflege- und Waschmittel, können vorzugsweise auch kationische Tenside enthalten. Geeignete Kationtenside sind beispielsweise oberflächenaktive quaternäre Verbindungen, insbesondere mit einer Ammonium-,Sulfonium-, Phosphonium-, Jodonium- oder Arsoniumgruppe. Durch den Einsatz von quaternären oberflächenaktiven Verbindungen mit antimikrobieller Wirkung kann das Mittel mit einer antimikrobiellen Wirkung ausgestaltet werden bzw. dessen gegebenenfalls aufgrund anderer Inhaltsstoffe bereits vorhandene antimikrobielle Wirkung verbessert werden.

Besonders bevorzugte kationische Tenside sind die quaternären, z.T. antimikrobiell wirkenden Ammoniumverbindungen (QAV; INCI Quaternary Ammonium Compounds) gemäß der allgemeinen Formel (R^{I})(R^{II})(R^{III})(R^{IV})N⁺ X⁻, in der R^{I} bis R^{IV} gleiche oder verschiedene C₁₋₂₂-Alkylreste C₇₋₂₈-Aralkyl-reste oder heterozyklische Reste, wobei zwei oder im Falle einer aromatischen Einbindung wie im Pyridin sogar drei Reste gemeinsam mit dem Stickstoffatom den Heterozyklus, z.B. eine Pyridinium- oder Imidazoliniumverbindung, bilden, darstellen und X⁻ Halogenidionen, Sulfationen, Hydroxidionen oder ähnliche Anionen sind. Für eine optimale antimikrobielle Wirkung weist vorzugsweise wenigstens einer der Reste eine Kettenlänge von 8 bis 18, insbesondere12 bis 16, C-Atomen auf.

QAV sind durch Umsetzung tertiärer Amine mit Alkylierungsmitteln, wie z.B. Methylchlorid, Benzylchlorid, Dimethylsulfat, Dodecylbromid, aber auch Ethylenoxid herstellbar. Die Alkylierung von tertiären Aminen mit einem langen Alkyl-Rest und zwei Methyl-Gruppen gelingt besonders leicht, auch die Quaternierung von tertiären Aminen mit zwei langen Resten und einer Methyl-Gruppe kann mit Hilfe von Methylchlorid unter milden Bedingungen durchgeführt werden. Amine, die über drei lange Alkyl-Reste oder Hydroxy-substi-tuierte Alkyl-Reste verfügen, sind wenig reaktiv und werden bevorzugt mit Dimethylsulfat quaterniert.

Geeignete QAV sind beispielweise Benzalkoniumchlorid (N-Alkyl-N,N-dimethyl-benzylammoniumchlorid, CAS No. 8001-54-5), Benzalkon B (m,p-Dichlorbenzyl-dimethyl-C₁₂-alkylammoniumchlorid, CAS No. 58390-78-6), Benzoxoniumchlorid (Benzyl-dodecyl-bis-(2-hydroxyethyl)-ammoniumchlorid), Cetrimoniumbromid (N-Hexadecyl-N,N-trimethyl-ammoniumbromid, CAS No. 57-09-0), Benzetoniumchlorid (N,N-Dimethyl-N-[2-[2-[p-(1,1,3,3-tetramethylbutyl)phenoxy]ethoxy]ethyl]-benzylammoniumchlorid, CAS No. 121-54-0), Dialkyldimethylammoniumchloride wie Di-n-decyl-dimethyl-ammoniumchlorid (CAS No. 7173-51-5-5), Didecyldimethylammoniumbromid (CAS No. 2390-68-3), Dioctyl-dimethyl-ammoniumchloric, 1-Cetylpyridiniumchlorid (CAS No. 123-03-5) und Thiazolinjodid (CAS No. 15764-48-1) sowie deren Mischungen. Bevorzugte QAV sind die Benzalkoniumchloride mit C₈-C₁₈-Alkylresten, insbesondere C₁₂-C₁₄-Aklyl-benzyl-dimethylammo-niumchlorid. Eine besonders bevorzugte QAV Kokospentaethoxymethylammoniummethosulfat (INCI PEG-5 Cocomonium Methosulfate; Rewoquat^{®} CPEM).

Zur Vermeidung möglicher Inkompatibilitäten der antimikrobiellen, kationischen Tenside mit in dem erfindungsgemäßen Mittel ggf. enthaltenen anionischen Tensiden werden möglichst aniontensidverträgliches und/oder ggf. möglichst wenig kationisches Tensid eingesetzt oder in einer besonderen Ausführungsform der Erfindung gänzlich auf kationische Tenside verzichtet.

Weiter unten werden insbesondere im Zusammenhang mit Konditioniermitteln und Weichmachern weitere kationische Tenside, so auch quartäre Ammoniumverbindungen beschrieben. Auch diese können vorzugsweise in den erfindungsgemäßen Mitteln enthalten sein.

Die erfindungsgemäßen Mittel, wie vorzugsweise Reinigungs-, Pflege- und Waschmittel, können ein oder mehrere kationische Tenside enthalten, vorteilhafterweise in Mengen, bezogen auf die Gesamtzusammensetzung, von 0 bis 30 Gew.-%, noch vorteilhafter größer 0 bis 20 Gew.-%, vorzugsweise 0,01 bis 10 Gew.-%, insbesondere 0,1 bis 5 Gew.-%. Geeignete Mindestwerte können auch bei 0,5, 1, 2 oder 3 Gew.-% liegen. Nach einer bevorzugten Ausführungsform enthält das erfindungsgemäße Produkt kationische Tenside, vorzugsweise in Mengen von zumindest 0,1 Gew.-%.

Ebenso können die erfindungsgemäßen Mittel, wie vorzugsweise Reinigungs-, Pflege- und Waschmittel, auch amphotere Tenside enthalten. Diese werden weiter unten insbesondere im Zusammenhang mit Konditioniermitteln und Weichmachern noch näher beschrieben.

Die erfindungsgemäßen Mittel, wie Reinigungs-, Pflege- und Waschmittel, können ein oder mehrere amphotere Tenside enthalten, vorteilhafterweise in Mengen, bezogen auf die Gesamtzusammensetzung, von 0 bis 30 Gew.-%, noch vorteilhafter größer 0 bis 20 Gew.-%, vorzugsweise 0,01 bis 10 Gew.-%, insbesondere 0,1 bis 5 Gew.-%.

Weitere Inhaltsstoffe der erfindungsgemäßen Mittel können anorganische und organische Buildersubstanzen sein. Zu den anorganischen Buildersubstanzen gehören wasserunlösliche oder nicht wasserlösliche Inhaltsstoffe, wie Aluminosilikate und insbesondere Zeolithe.

In einer bevorzugten Ausführungsform enthält das erfindungsgemäße Mittel kein Phosphat und/oder kein Zeolith. Es ist aber auch möglich, dass das Mittel Zeolith enthält. Bevorzugt kann es dann sein, dass dieser Zeolithanteil, bezogen auf das Gesamtgewicht des Mittel, weniger als 5 Gew.-%, vorzugsweise maximal 4 Gew.-%, maximal 3 Gew.-% oder maximal 2 Gew.-% beträgt.

Es kann aber vorteilhafterweise auch vorgesehen sein, dass das erfindungsgemäße Mittel einen Zeolithgehalt von mindestens 10 Gew.-%, z. B. mindestens 15 Gew.-% oder mindestens 20 Gew.-% oder mindestens 30 Gew.-% oder auch darüber hinaus, beispielsweise mindestens 50 Gew.-% aufweist.

Lösliche Builder kann das erfindungsgemäße Mittel vorzugsweise in Mengen von 10 Gew.-% bis 30 Gew.-%, bevorzugt 15 Gew.-% bis 25 Gew.-% und besonders bevorzugt 18 Gew.-% bis 20 Gew.-%, bezogen auf das Gesamtgewicht des Mittel, enthalten, wobei Natriumcarbonat als löslicher Builder besonders bevorzugt ist. Es kann aber vorteilhafterweise auch vorgesehen sein, dass das erfindungsgemäße Mittel weniger als 10 Gew.-%, beispielsweise weniger als 5 Gew.-% lösliche Builder enthält.

Einsetzbarer feinkristalliner, synthetischer und gebundenes Wasser enthaltender Zeolith ist vorzugsweise Zeolith A und/oder P. Als Zeolith P wird beispielsweise Zeolith MAP^{(R)} (Handelsprodukt der Firma Crosfield) besonders bevorzugt. Geeignet sind jedoch auch Zeolith X sowie Mischungen aus A, X und/oder P. Von besonderem Interesse ist auch ein cokristallisiertes Natrium/Kalium-Aluminiumsilikat aus Zeolith A und Zeolith X, welches als VEGOBOND AX^{®} (Handelsprodukt der Firma Condea Augusta S.p.A.) im Handel erhältlich ist. Dieses Produkt wird unten näher beschrieben. Der Zeolith kann als sprühgetrocknetes Pulver oder auch als ungetrocknete, von ihrer Herstellung noch feuchte, stabilisierte Suspension zum Einsatz kommen. Für den Fall, dass der Zeolith als Suspension eingesetzt wird, kann diese geringe Zusätze an nichtionischen Tensiden als Stabilisatoren enthalten, beispielsweise 1 bis 3 Gew.-%, bezogen auf Zeolith, an ethoxylierten C₁₂-C₁₈-Fettalkoholen mit 2 bis 5 Ethylenoxidgruppen, C₁₂-C₁₄-Fettalkoholen mit 4 bis 5 Ethylenoxidgruppen oder ethoxylierten Isotridecanolen. Geeignete Zeolithe weisen eine mittlere Teilchengröße von vorzugsweise weniger als 10 µm (Volumenverteilung; Meßmethode: Coulter Counter) auf und enthalten vorzugsweise 18 bis 22 Gew.-%, insbesondere 20 bis 22 Gew.-% an gebundenem Wasser.

Als weitere besonders geeignete Zeolithe sind Zeolithe vom Faujasit-Typ zu nennen. Zusammen mit den Zeolithen X und Y gehört das Mineral Faujasit zu den Faujasit-Typen innerhalb der Zeolith-Strukturgruppe 4, die durch die Doppelsechsring-Untereinheit D6R gekennzeichnet sind. Zur Zeolith-Strukturgruppe 4 zählen neben den genannten Faujasit-Typen noch die Mineralien Chabazit und Gmelinit sowie die synthetischen Zeolithe R (Chabazit-Typ), S (Gmelinit-Typ), L und ZK-5. Die beiden letztgenannten synthetischen Zeolithe haben keine mineralischen Analoga.

In einer bevorzugten Ausführungsform der Erfindung sollen alle enthaltenen anorganischen Bestandteile vorzugsweise wasserlöslich sein. In diesen Ausführungsformen werden deshalb andere Buildersubstanzen als die genannten Zeolithe eingesetzt.

Weitere geeignete Buildersubstanzen sind Polyacetale, welche durch Umsetzung von Dialdehyden mit Polyolcarbonsäuren, welche 5 bis 7 C-Atome und mindestens 3 Hydroxylgruppen aufweisen, erhalten werden können. Bevorzugte Polyacetale werden aus Dialdehyden wie Glyoxal, Glutaraldehyd, Terephthalaldehyd sowie deren Gemischen und aus Polyolcarbonsäuren wie Gluconsäure und/oder Glucoheptonsäure erhalten.

Weitere geeignete organische Buildersubstanzen sind Dextrine, beispielsweise Oligomere bzw. Polymere von Kohlenhydraten, die durch partielle Hydrolyse von Stärken erhalten werden können.

Auch Oxydisuccinate und andere Derivate von Disuccinaten, vorzugsweise Ethylendiamindisuccinat, sind weitere geeignete Cobuilder. Dabei wird Ethylendiamin-N,N'-di-succinat (EDDS) bevorzugt in Form seiner Natrium- oder Magnesiumsalze verwendet. Weiterhin bevorzugt sind in diesem Zusammenhang auch Glycerindisuccinate und Glycerintrisuccinate. Geeignete Einsatzmengen liegen beispielsweise bei 3 bis 15 Gew.-%, bezogen auf das gesamte Mittel.

Weitere brauchbare organische Cobuilder sind beispielsweise acetylierte Hydroxycarbonsäuren bzw. deren Salze, welche gegebenenfalls auch in Lactonform vorliegen können und welche mindestens 4 Kohlenstoffatome und mindestens eine Hydroxygruppe sowie maximal zwei Säuregruppen enthalten.

Eine weitere Substanzklasse mit Cobuildereigenschaften stellen die Phosphonate dar. Dabei handelt es sich insbesondere um Hydroxyalkan- bzw. Aminoalkanphosphonate. Unter den Hydroxyalkanphosphonaten ist das 1-Hydroxyethan-1,1-diphosphonat (HEDP) von besonderer Bedeutung als Cobuilder. Es wird vorzugsweise als Natriumsalz eingesetzt, wobei das Dinatriumsalz neutral und das Tetranatriumsalz alkalisch (pH 9) reagiert. Als Aminoalkanphosphonate kommen vorzugsweise Ethylendiamintetramethylenphos-phonat (EDTMP), Diethylentriaminpentamethylenphosphonat (DTPMP) sowie deren höhere Homologe in Frage. Sie werden vorzugsweise in Form der neutral reagierenden Natriumsalze, z.B. als Hexanatriumsalz der EDTMP bzw. als Hepta- und Octa-Natriumsalz der DTPMP, eingesetzt. Als Builder wird dabei aus der Klasse der Phosphonate bevorzugt HEDP verwendet. Die Aminoalkanphosphonate besitzen zudem ein ausgeprägtes Schwermetallbindevermögen. Dementsprechend kann es, insbesondere wenn die Mittel auch Bleiche enthalten, bevorzugt sein, Aminoalkanphosphonate, insbesondere DTPMP, einzusetzen, oder Mischungen aus den genannten Phosphonaten zu verwenden.

In Fallen, in denen ein Phosphat-Gehalt toleriert wird, können auch Phosphate mitverwendet werden, insbesondere Pentanatriumtriphosphat, gegebenenfalls auch Pyrophosphate sowie Orthophosphate, die in erster Linie als Fällungsmittel für Kalksalze wirken. Phosphate werden überwiegend in maschinellen Geschirrspülmitteln, teilweise aber auch noch in Waschmitteln eingesetzt. Alkalimetallphosphate ist dabei die summarische Bezeichnung für die Alkalimetall- (insbesondere Natrium- und Kalium-) -Salze der verschiedenen Phosphorsäuren, bei denen man Metaphosphorsäuren (HPO₃)ₙ und Orthophosphorsäure H₃PO₄ neben höhermolekularen Vertretern unterscheiden kann. Die Phosphate vereinen dabei mehrere Vorteile in sich: Sie wirken als Alkaliträger, verhindern Kalkbeläge auf Maschinenteilen bzw. Kalkinkrustationen in Geweben und tragen überdies zur Reinigungsleistung bei.

Besonders bevorzugte anorganische wasserlösliche Builder sind Alkalimetallcarbonate und Alkalimetallbicarbonate, wobei Natrium- und Kaliumcarbonat und insbesondere Natriumcarbonat zu den bevorzugten Ausführungsformen zählen. Der Gehalt der Alkalimetallcarbonate in insbesondere zeolithfreien Mitteln kann in einem sehr breiten Rahmen variieren und beträgt vorzugsweise 5 bis 40 Gew.-%, insbesondere 8 bis 30 Gew.-%, wobei üblicherweise der Gehalt an Alkalimetallcarbonaten höher ist als an (röntgen-)amorphen Silicaten.

Brauchbare organische Gerüstsubstanzen sind beispielsweise die in Form ihrer Alkali- und insbesondere Natriumsalze einsetzbaren Polycarbonsäuren, wie Citronensäure, Adipinsäure, Bernsteinsäure, Glutarsäure, Weinsäure, Zuckersäuren, Aminocarbonsäuren, Nitrilotriessigsäure (NTA), sofern ein derartiger Einsatz aus ökologischen Gründen nicht zu beanstanden ist, sowie Mischungen aus diesen. Bevorzugte Salze sind die Salze der Polycarbonsäuren wie Citronensäure, Adipinsäure, Bernsteinsäure, Glutarsäure, Weinsäure, Zuckersäuren und Mischungen aus diesen. Auch die Säuren an sich können eingesetzt werden. Die Säuren besitzen neben ihrer Builderwirkung typischerweise auch die Eigenschaft einer Säuerungskomponente und dienen somit, wie beispielsweise in den erfindungsgemäßen Granulaten, auch zur Einstellung eines niedrigeren und milderen pH-Wertes von Wasch- und Reinigungsmitteln. Insbesondere sind hierbei Citronensäure, Bernsteinsäure, Glutarsäure, Adipinsäure, Gluconsäure und beliebige Mischungen aus diesen zu nennen.

Als organische Builder sind weiter polymere Polycarboxylate geeignet, dies sind beispielsweise die Alkalimetallsalze der Polyacrylsäure oder der Polymethacrylsäure, beispielsweise solche mit einer relativen Molekülmasse von 500 bis 70000 g/mol. Bei den für polymere Polycarboxylate angegebenen Molmassen handelt es sich im Sinne dieser Schrift um gewichtsmittlere Molmassen M_{w} der jeweiligen Säureform, die grundsätzlich mittels Gelpermeationschromatographie (GPC) bestimmt wurden, wobei ein UV-Detektor eingesetzt wurde. Die Messung erfolgte dabei gegen einen externen Polyacrylsäure-Standard, der aufgrund seiner strukturellen Verwandtschaft mit den untersuchten Polymeren realistische Molgewichtswerte liefert. Diese Angaben weichen deutlich von den Molgewichtsangaben ab, bei denen Polystyrolsulfonsäuren als Standard eingesetzt werden. Die gegen Polystyrolsulfonsäuren gemessenen Molmassen sind in der Regel deutlich höher als die in dieser Schrift angegebenen Molmassen.

Die erfindungsgemäßen Mittel können auch Polymere enthalten, insbesondere als Träger für die Parfümöle (Riechstoffe). Geeignete Polymere, die auch als Trägerstoffe in Verbindung mit Riechstoff einsetzbar sind, umfassen insbesondere Polyacrylate, die bevorzugt eine Molekülmasse von 2000 bis 20000 g/mol aufweisen. Aufgrund ihrer überlegenen Löslichkeit können aus dieser Gruppe wiederum die kurzkettigen Polyacrylate, die Molmassen von 2000 bis 10000 g/mol, und besonders bevorzugt von 3000 bis 5000 g/mol, aufweisen, bevorzugt sein.

Geeignet sind weiterhin copolymere Polycarboxylate, insbesondere solche der Acrylsäure mit Methacrylsäure und der Acrylsäure oder Methacrylsäure mit Maleinsäure. Als besonders geeignet haben sich Copolymere der Acrylsäure mit Maleinsäure erwiesen, die 50 bis 90 Gew.-% Acrylsäure und 50 bis 10 Gew.-% Maleinsäure enthalten. Ihre relative Molekülmasse, bezogen auf freie Säuren, beträgt im allgemeinen 2000 bis 70000 g/mol, vorzugsweise 20000 bis 50000 g/mol und insbesondere 30000 bis 40000 g/mol.

Der Gehalt der Mittel an organischen Buildersubstanzen kann in einem breiten Rahmen variieren. Bevorzugt sind Gehalte von 2 bis 20 Gew.-%, wobei insbesondere Gehalte von maximal 10 Gew.-% besonderen Anklang finden.

Das erfindungsgemäße flüssige Mittel enthält nach einer bevorzugten Ausführungsform Wasser in einer Menge von mehr als 20 Gew.-%, vorteilhafterweise mehr als 30 Gew.-%, in weiter vorteilhafter Weise mehr als 40 Gew.-%, noch vorteilhafter mehr als 50 Gew.-%, insbesondere 60 bis 95 Gew.-%, besonders bevorzugt 70 bis 93 Gew.-% und äußerst bevorzugt 80 bis 90 Gew.-%.

Im folgenden werden die nichtionischen Tenside näher beschrieben. Selbstverständlich können alle nichtionischen Tenside vorteilhafterweise direkt im erfindungsgemäßen Mittel, flüssig schaum- oder gelförmig sein kann, enthalten sein.

Als nichtionische Tenside werden vorzugsweise alkoxylierte, vorteilhafterweise ethoxylierte, insbesondere primäre Alkohole mit vorzugsweise 8 bis 18 C-Atomen und durchschnittlich 1 bis 12 Mol Ethylenoxid (EO) pro Mol Alkohol eingesetzt, in denen der Alkoholrest linear oder bevorzugt in 2-Stellung methylverzweigt sein kann bzw. lineare und methyl-verzweigte Reste im Gemisch enthalten kann, so wie sie üblicherweise in Oxoalkoholresten vorliegen. Insbesondere sind jedoch Alkoholethoxylate mit linearen Resten aus Alkoholen nativen Ursprungs mit 12 bis 18 C-Atomen, z.B. aus Kokos-, Palm-, Palmkern-, Talgfett- oder Oleylalkohol, und durchschnittlich 2 bis 8 EO pro Mol Alkohol bevorzugt. Zu den bevorzugten ethoxylierten Alkoholen gehören beispielsweise C₁₂-C₁₄-Alkohole mit 3 EO oder 4 EO, C₉-C₁₁-Alkohole mit 7 EO, C₁₃-C₁₅-Alkohole mit 3 EO, 5 EO, 7 EO oder 8 EO, C₁₂-C₁₈-Alkohole mit 3 EO, 5 EO oder 7 EO und Mischungen aus diesen, wie Mischungen aus C₁₂-C₁₄-Alkohol mit 3 EO und C₁₂-C₁₈-Alkohol mit 7 EO. Die angegebenen Ethoxylierungsgrade stellen statistische Mittelwerte dar, die für ein spezielles Produkt eine ganze oder eine gebrochene Zahl sein können.

Bevorzugte Alkoholethoxylate weisen eine eingeengte Homologenverteilung auf (narrow range ethoxylates, NRE). Zusätzlich zu diesen nichtionischen Tensiden können auch Fettalkohole mit mehr als 12 EO eingesetzt werden. Beispiele hierfür sind (Talg-) Fettalkohole mit 14 EO, 16 EO, 20 EO, 25 EO, 30 EO oder 40 EO.

Bevorzugte nichtionische Tenside sind ein oder mehrere mit Ethylen- (EO) und/oder Propylenoxid (PO) alkoxylierte, unverzweigte oder verzweigte, gesättigte oder ungesättigte C₁₀₋₂₂-Alkohole mit einem Alkoxylierungsgrad bis zu 30, vorzugsweise ethoxylierte C₁₀₋₁₈-Fettalkohole mit einem Ethoxylierungsgrad von weniger als 30, bevorzugt 1 bis 20, insbesondere 1 bis 12, besonders bevorzugt 1 bis 8, äußerst bevorzugt 2 bis 5, beispielsweise C₁₂₋₁₄-Fettalkoholethoxylate mit 2, 3 oder 4 EO oder eine Mischung von der C₁₂₋₁₄-Fettalkoholethoxylate mit 3 und 4 EO im Gewichtsverhältnis von 1 zu 1 oder Isotridecylalkoholethoxylat mit 5, 8 oder 12 EO.

Außerdem können als weitere nichtionische Tenside auch Alkylglykoside der allgemeinen Formel RO(G)ₓ eingesetzt werden, in der R einen primären geradkettigen oder methylverzweigten, insbesondere in 2-Stellung methylverzweigten aliphatischen Rest mit 8 bis 22, vorzugsweise 12 bis 18 C-Atomen bedeutet und G das Symbol ist, das für eine Glykoseeinheit mit 5 oder 6 C-Atomen, vorzugsweise für Glucose, steht. Der Oligomerisierungsgrad x, der die Verteilung von Monoglykosiden und Oligoglykosiden angibt, ist eine beliebige Zahl von 1 bis 10; vorzugsweise liegt x bei 1,1 bis 1,4.

Eine weitere Klasse bevorzugt eingesetzter nichtionischer Tenside, die entweder als alleiniges nichtionisches Tensid oder in Kombination mit anderen nichtionischen Tensiden, insbesondere zusammen mit alkoxylierten Fettalkoholen und/oder Alkylglykosiden, eingesetzt werden, sind alkoxylierte, vorzugsweise ethoxylierte oder ethoxylierte und propoxylierte Fettsäurealkylester, vorzugsweise mit 1 bis 4 Kohlenstoffatomen in der Alkylkette, insbesondere Fettsäuremethylester, wie sie beispielsweise in der japanischen Patentanmeldung JP 58/217598 beschrieben sind oder die vorzugsweise nach dem in der internationalen Patentanmeldung WO-A-90/13533 beschriebenen Verfahren hergestellt werden. Besonders bevorzugt sind C₁₂-C₁₈-Fettsäuremethylester mit durchschnittlich 3 bis 15 EO, insbesondere mit durchschnittlich 5 bis 12 EO.

Auch nichtionische Tenside vom Typ der Aminoxide, beispielsweise N-Kokosalkyl-N,N-dimethylaminoxid und N-Talgalkyl-N,N-dihydroxyethylaminoxid, und der Fettsäurealkanolamide können geeignet sein. Die Menge dieser nichtionischen Tenside beträgt vorzugsweise nicht mehr als die der ethoxylierten Fettalkohole, insbesondere nicht mehr als die Hälfte davon.

Weiterhin geeignet sind alkoxylierte Amine, vorteilhafterweise ethoxylierte und/oder propoxylierte, insbesondere primäre und sekundäre Amine mit vorzugsweise 1 bis 18 C-Atomen pro Alkylkette und durchschnittlich 1 bis 12 Mol Ethylenoxid (EO) und/oder 1 bis 10 Mol Propylenoxid (PO) pro Mol Amin.

Vorteilhafterweise können die erfindungsgemäßen Mittel auch Schauminhibitoren enthalten, beispielsweise schauminhibierendes Paraffinöl oder schauminhibierendes Silikon-öl, beispielsweise Dimethylpolysiloxan. Auch der Einsatz von Mischungen dieser Wirkstoffe ist möglich. Als bei Raumtemperatur feste Zusatzstoffe kommen, insbesondere bei den genannten schauminhibierenden Wirkstoffen, Paraffinwachse, Kieselsäuren, die auch in bekannter Weise hydrophobiert sein können, und von C₂₋₇-Diaminen und C₁₂₋₂₂-Carbon-säuren abgeleitete Bisamide in Frage.

Die erfindungsgemäßen Produkte können vorzugsweise mit weiteren Bestandteilen, insbesondere von Wasch-, Pflege-, und/oder Reinigungsmitteln vermischt werden. Aus dem breiten Stand der Technik ist allgemein bekannt, welche Inhaltsstoffe von Wasch- und Reinigungsmitteln und welche Rohstoffe üblicherweise noch zugemischt werden können. Es handelt sich hierbei beispielsweise um Stoffe wie Bleichmittel, Bleichaktivatoren und/oder Bleichkatalysatoren, Enzyme, temperaturempfindliche Farbstoffe usw., welche natürlich auch direkt im Mittel enthalten sein können.

Weiterhin können die erfindungsgemäßen Mittel in Form eines Konditioniermittels und/oder Konditioniersubstrats vorliegen und dem gemäße Komponenten enthalten. Unter dem Begriff Konditionierung ist im Sinne dieser Erfindung vorzugsweise die avivierende Behandlung von Textilien, Stoffen und Geweben zu verstehen. Durch die Konditionierung werden den Textilien positive Eigenschaften verliehen, wie beispielsweise ein verbesserter Weichgriff, eine erhöhte Glanz- und Farbbrillanz, ein verbesserter Dufteindruck, Verringerung der Filzbildung, Bügelerleichterung durch Verringerung der Gleiteigenschaften, Verringerung des Knitterverhaltens und der statischen Aufladung sowie eine Farbübertragungsinhibierung bei gefärbten Textilien.

Zur Verbesserung des Weichgriffs und der avivierenden Eigenschaften können die erfindungsgemäßen Mittel Weichmacherkomponenten aufweisen. Beispiele für solche Verbindungen sind quartäre Ammoniumverbindungen, kationische Polymere und Emulgatoren, wie sie in Haarpflegemitteln und auch in Mitteln zur Textilavivage eingesetzt werden. Diese weichmachenden Verbindungen, welche auch nachfolgend näher beschreiben werden, können in allen erfindungsgemäßen Mitteln, insbesondere aber in den Konditioniermitteln bzw. in Mitteln mit angestrebter weichmachender Wirkung, enthalten sein.

Geeignete Beispiele sind quartäre Ammoniumverbindungen der Formeln (III) und (IV), wobei in (III) R und R¹ für einen acyclischen Alkylrest mit 12 bis 24 Kohlenstoffatomen, R² für einen gesättigten C₁-C₄ Alkyl- oder Hydroxyalkylrest steht, R³ entweder gleich R, R¹ oder R² ist oder für einen aromatischen Rest steht. X- steht entweder für ein Halogenid-, Methosulfat-, Methophosphat- oder Phosphation sowie Mischungen aus diesen. Beispiele für kationische Verbindungen der Formel (III) sind Didecyldimethylammoniumchlorid, Ditalgdimethylammoniumchlorid oder Dihexadecylammoniumchlorid.

Verbindungen der Formel (IV) sind so genannte Esterquats. Esterquats zeichnen sich durch eine hervorragende biologische Abbaubarkeit aus. Hierbei steht R⁴ für einen aliphatischen Alkylrest mit 12 bis 22 Kohlenstoffatomen mit 0, 1, 2 oder 3 Doppelbindungen; R⁵ steht für H, OH oder O(CO)R⁷, R⁶ steht unabhängig von R⁵ für H, OH oder O(CO)R⁸, wobei R⁷ und R⁸ unabhängig voneinander jeweils für einen aliphatischen Alk(en)ylrest mit 12 bis 22 Kohlenstoffatomen mit 0, 1, 2 oder 3 Doppelbindungen steht m, n und p können jeweils unabhängig voneinander den Wert 1, 2 oder 3 haben. X- kann entweder ein Halogenid-, Methosulfat-, Methophosphat- oder Phosphation sowie Mischungen aus diesen sein. Bevorzugt sind Verbindungen, die für R⁵ die Gruppe O(CO)R⁷ und für R⁴ und R⁷ Alkylreste mit 16 bis 18 Kohlenstoffatomen enthalten. Besonders bevorzugt sind Verbindungen, bei denen R⁶ zudem für OH steht. Beispiele für Verbindungen der Formel (IV) sind Methyl-N-(2-hydroxyethyl)-N,N-di(talg-acyl-oxyethyl)ammonium-methosulfat, Bis-(palmitoyl)-ethyl-hydroxyethyl-methyl-ämmonium-metho-sulfat oder Methyl-N,N-bis(acyl-oxyethyl)-N-(2-hydroxyethyl)ammonium-methosulfat. Werden quarternierte Verbindungen der Formel (IV) eingesetzt, die ungesättigte Alkylketten aufweisen, sind die Acylgruppen bevorzugt, deren korrespondierenden Fettsäuren eine Jodzahl zwischen 5 und 80, vorzugsweise zwischen 10 und 60 und insbesondere zwischen 15 und 45 aufweisen und die ein cis/trans-Isomerenverhältnis (in Gew.-%) von größer als 30 : 70, vorzugsweise größer als 50: 50 und insbesondere größer als 70: 30 haben. Handelsübliche Beispiele sind die von Stepan unter dem Warenzeichen Stepantex^{®} vertriebenen Methylhydroxyalkyldi-alkoyloxyalkylammoniummethosulfate oder die unter Dehyquart^{®} bekannten Produkte von Cognis bzw. die unter Rewoquat^{®} bekannten Produkte von Goldschmidt-Witco. Weitere bevorzugte Verbindungen sind die Diesterquats der Formel (V), die unter dem Namen Rewoquat® W 222 LM bzw. CR 3099 erhältlich sind und neben der Weichheit auch für Stabilität und Farbschutz sorgen. R²¹ und R²² stehen dabei unabhängig voneinander jeweils für einen aliphatischen Rest mit 12 bis 22 Kohlenstoffatomen mit 0, 1, 2 oder 3 Doppelbindungen.
Neben den oben beschriebenen quartären Verbindungen können auch andere bekannte Verbindun.gen eingesetzt werden, wie beispielsweise quartäre Imidazoliniumverbindungen der Formel (VI), wobei R⁹ für H oder einen gesättigten Alkylrest mit 1 bis 4 Kohlenstoffatomen, R¹⁰ und R¹¹ unabhängig voneinander jeweils für einen aliphatischen, gesättigten oder ungesättigten Alkylrest mit 12 bis 18 Kohlenstoffatomen, R¹⁰ alternativ auch für O(CO)R²⁰ stehen kann, wobei R²⁰ einen aliphatischen, gesättigten oder ungesättigten Alkylrest mit 12 bis 18 Kohlenstoffatomen bedeutet, und Z eine NH-Gruppe oder Sauerstoff bedeutet und X⁻ ein Anion ist. q kann ganzzahlige Werte zwischen 1 und 4 annehmen.

Weitere geeignete quartäre Verbindungen sind durch Formel (VII) beschrieben, wobei R¹², R¹³ und R¹⁴ unabhängig voneinander für eine C₁₋₄-Alkyl-, Alkenyl- oder Hydroxyalkylgruppe steht, R¹⁵ und R¹⁶ jeweils unabhängig ausgewählt eine C₈₋₂₈-Alkylgruppe darstellt und r eine Zahl zwischen 0 und 5 ist.

Neben den Verbindungen der Formeln (III) und (IV) können auch kurzkettige, wasserlösliche, quartäre Ammoniumverbindungen eingesetzt werden, wie Trihydroxyethylmethylammonium-methosulfat oder die Alkyltrimethylammoniumchloride, Dialkyldimethylammo-niumchloride und Trialkylmethylammoniumchloride, z.B. Cetyltrimethylammoniumchlorid, Stearyltrimethylammoniumchlorid, Distearyldi-methylammoniumchlorid, Lauryldimethylammoniumchlorid, Lauryldimethylbenzylammoniumchlorid und Tricetylmethylammonium-chlorid.

Auch protonierte Alkylaminverbindungen, die weichmachende Wirkung aufweisen, sowie die nicht quaternierten, protonierten Vorstufen der kationischen Emulgatoren sind geeignet.

Weitere erfindungsgemäß verwendbare kationische Verbindungen stellen die quaternisierten Proteinhydrolysate dar.

Zu den geeigneten kationischen Polymeren zählen die Polyquaternium-Polymere, wie sie im CTFA Cosmetic Ingredient Dictionary (The Cosmetic, Toiletry und Fragrance, Inc., 1997) genannt werden, insbesondere die auch als Merquats bezeichneten Polyquaternium-6-,Polyquaternium-7-, Polyquaternium-10-Polymere (Ucare Polymer IR 400; Amerchol), Polyquaternium-4-Copolymere, wie Pfropf-copolymere mit einen Cellulosegerüst und quartären Ammoniumgruppen, die über Allyldimethylammoniumchlorid gebunden sind, kationische Cellulosederivate, wie kationisches Guar, wie Guar-hydroxypropyltriammoniumchlorid, und ähnliche quaternierte Guar-Derivate (z.B. Cosmedia Guar, Hersteller: Cognis GmbH), kationische quartäre Zuckerderivate (kationische Alkylpolyglucoside), z. B. das Handelsprodukt Glucquat^{®}100, gemäß CTFA-Nomenklatur ein "Lauryl Methyl Gluceth-10 Hydroxypropyl Dimonium Chloride", Copolymere von PVP und Dimethylaminomethacrylat, Copolymere von Vinylimidazol und Vinylpyrrolidon, Aminosilicon-polymere und Copolymere.

Ebenfalls einsetzbar sind polyquaternierte Polymere (z.B. Luviquat Care von BASF) und auch kationische Biopolymere auf Chitinbasis und deren Derivate, beispielsweise das unter der Handelsbezeichnung Chitosan^{®} (Hersteller: Cognis) erhältliche Polymer.

Erfindungsgemäß ebenfalls verwendbar sind kationische Silikonöle wie beispielsweise die im Handel erhältlichen Produkte Q2-7224 (Hersteller: Dow Corning; ein stabilisiertes Trimethylsilylamodimeth-icon), Dow Corning 929 Emulsion (enthaltend ein hydroxyl-amino-modifiziertes Silicon, das auch als Amodimethicone bezeichnet wird), SM-2059 (Hersteller: General Electric), SLM-55067 (Hersteller: Wacker) Abil^{®}-Quat 3270 und 3272 (Hersteller: Goldschmidt-Rewo; diquartäre Polydimethylsiloxane, Quaternium-80), sowie Siliconquat Rewoquat^{®} SQ 1 (Tegopren^{®} 6922, Hersteller: Goldschmidt-Rewo).

Ebenfalls einsetzbar sind Verbindungen der Formel (VIII), die Alkylamidoamine in ihrer nicht quaternierten oder, wie dargestellt, ihrer quaternierten Form, sein können. R¹⁷ kann ein aliphatischer Alk(en)ylrest mit 12 bis 22 Kohlenstoffatomen mit 0, 1, 2 oder 3 Doppelbindungen sein. s kann Werte zwischen 0 und 5 annehmen. R¹⁸ und R¹⁹ stehen unabhängig voneinander jeweils für H, C₁₋₄-Alkyl oder Hydroxyalkyl. Bevorzugte Verbindungen sind Fettsäureamidoamine wie das unter der Bezeichnung Tego Amid^{®}S 18 erhältliche Stearylamidopropyldimethylamin oder das unter der Bezeichnung Stepantex^{®} X 9124 erhältliche 3-Talgamidopropyl-trimethylammo-nium-methosulfat, die sich neben einer guten konditionierenden Wirkung auch durch farbübertragungsinhibierende Wirkung sowie speziell durch ihre gute biologische Abbaubarkeit auszeichnen.

Besonders bevorzugt sind alkylierte quaternäre Ammoniumverbindungen, von denen mindestens eine Alkylkette durch eine Estergruppe und/oder Amidogruppe unterbrochen ist, insbesondere N-Methyl-N(2-hydroxyethyl)-N,N-(ditalgacyloxyethyl)ammonium-methosulfat.

Als nichtionische Weichmacher kommen vor allem Polyoxyalkylenglycerolalkanoate, Polybutylene, langkettige Fettsäuren, ethoxylierte Fettsäureethanolamide, Alkylpolyglycoside, insbesondere Sorbitan- mono,-di- und triester und Fettsäureester von Polycarbonsäuren in Betracht.

In einem erfindungsgemäßen Mittel, vorzugsweise Konditionierungsmittel können Weichmacher in Mengen von 0,1 bis 80 Gew.-%, üblicherweise 0,1 bis 70 Gew.-%, vorzugsweise 0,2 bis 60 Gew.-% und insbesondere 0,5 bis 40 Gew.-%, jeweils bezogen auf das gesamte Mittel, enthalten sein.

Erfindungsgemäße Konditioniermittel können vorzugsweise ein oder mehrere Aniontenside enthalten, insbesondere jene, welche weiter oben schon beschrieben wurden.

Erfindungsgemäße Konditioniermittel können vorzugsweise ein oder mehrere nichtionische Tenside enthalten, insbesondere solche, welche weiter oben schon beschrieben wurden.

Als weitere Tenside für alle erfindungsgemäßen Mittel, insbesondere für die Konditioniermittel, kommen so genannte Gemini-Tenside in Betracht. Hierunter werden im allgemeinen solche Verbindungen verstanden, die zwei hydrophile Gruppen und zwei hydrophobe Gruppen pro Molekül besitzen. Diese Gruppen sind in der Regel durch einen sogenannten "Spacer" voneinander getrennt. Dieser Spacer ist in der Regel eine Kohlenstoffkette, die lang genug sein sollte, dass die hydrophilen Gruppen einen ausreichenden Abstand haben, damit sie unabhängig voneinander agieren können: Derartige Tenside zeichnen sich im allgemeinen durch eine ungewöhnlich geringe kritische Micellkonzentration und die Fähigkeit, die Oberflächenspannung des Wassers stark zu reduzieren, aus. In Ausnahmefällen werden jedoch unter dem Ausdruck Gemini-Tenside nicht nur dimere, sondern auch trimere Tenside verstanden.

Geeignete Gemini-Tenside sind beispielsweise sulfatierte Hydroxymischether oder Dimeralkoholbis- und Trimeralkohol-tris-sulfate und -ether-sulfate. Endgruppenverschlossene dimere und trimere Mischether zeichnen sich insbesondere durch ihre Bi- und Multifunktionalität aus. So besitzen die genannten endgruppenverschlossenen Tenside gute Netzeigenschaften und sind dabei schaumarm, so dass sie sich insbesondere für den Einsatz in maschinellen Wasch- oder Reinigungsverfahren eignen.

Eingesetzt werden können aber auch Gemini-Polyhydroxyfettsäureamide oder Poly-Polyhydroxyfett-säureamide, wie sie im einschlägigen Stand der Technik beschrieben werden.

Weitere geeignete Tenside sind Polyhydroxyfettsäureamide der folgenden Formel, in der RCO für einen aliphatischen Acylrest mit 6 bis 22 Kohlenstoffatomen, R²³ für Wasserstoff, einen Alkyl- oder Hydroxyalkylrest mit 1 bis 4 Kohlenstoffatomen und [Z] für einen linearen oder verzweigten Polyhydroxyalkylrest mit 3 bis 10 Kohlenstoffatomen und 3 bis 10 Hydroxylgruppen steht. Bei den Polyhydroxyfettsäureamiden handelt es sich um bekannte Stoffe, die üblicherweise durch reduktive Aminierung eines reduzierenden Zuckers mit Ammoniak, einem Alkylamin oder einem Alkanolamin und nachfolgende Acylierung mit einer Fettsäure, einem Fettsäurealkylester oder einem Fettsäurechlorid erhalten werden können.

Zur Gruppe der Polyhydroxyfettsäureamide gehören auch Verbindungen der folgenden Formel, in der R für einen linearen oder verzweigten Alkyl- oder Alkenylrest mit 7 bis 12 Kohlenstoffatomen, R²⁴ für einen linearen, verzweigten oder cyclischen Alkylrest oder einen Arylrest mit 2 bis 8 Kohlenstoffatomen und R²⁵ für einen linearen, verzweigten oder cyclischen Alkylrest oder einen Arylrest oder einen Oxy-Alkylrest mit 1 bis 8 Kohlenstoffatomen steht, wobei C₁₋₄-Alkyl- oder Phenylreste bevorzugt sind und [Z] für einen linearen Polyhydroxyalkylrest steht, dessen Alkylkette mit mindestens zwei Hydroxylgruppen substituiert ist, oder alkoxylierte, vorzugsweise ethoxylierte oder propoxylierte Derivate dieses Restes.

[Z] wird vorzugsweise durch reduktive Aminierung eines reduzierten Zuckers erhalten, beispielsweise Glucose, Fructose, Maltose, Lactose, Galactose, Mannose oder Xylose. Die N-Alkoxy- oder N-Aryloxy-substituierten Verbindungen können dann beispielsweise durch Umsetzung mit Fettsäuremethylestern in Gegenwart eines Alkoxids als Katalysator in die gewünschten Polyhydroxyfettsäureamide überführt werden.

Die erfindungsgemäßen Mittel enthalten vorzugsweise auch amphoterische Tenside. Neben zahlreichen ein- bis dreifach alkylierten Aminoxiden stellen die Betaine eine bedeutende Klasse dar.

Betaine stellen bekannte Tenside dar, die überwiegend durch Carboxyalkylierung, vorzugsweise Carboxymethylierung von aminischen Verbindungen hergestellt werden. Vorzugsweise werden die Ausgangsstoffe mit Halogencarbonsäuren oder deren Salzen, insbesondere mit Natriumchloracetat kondensiert, wobei pro Mol Betain ein Mol Salz gebildet wird. Ferner ist auch die Anlagerung von unge-sättigten Carbonsäuren, wie beispielsweise Acrylsäure möglich. Zur Nomenklatur und insbesondere zur Unterscheidung zwischen Betainen und "echten" Amphotensiden sei auf die einschlägige Fachliteratur hingewiesen. Beispiele für geeignete Betaine stellen die Carboxyalkylierungsprodukte von sekundären und insbesondere tertiären Aminen dar, die der Formel (IX) folgen, in der R²⁶ für Alkyl- und/oder Alkenylreste mit 6 bis 22 Kohlenstoffatomen, R²⁷ für Wasserstoff oder Alkylreste mit 1 bis 4 Kohlenstoffatomen, R²⁸ für Alkylreste mit 1 bis 4 Kohlen-stoffatomen, n für Zahlen von 1 bis 6 und X¹ für ein Alkali- und/oder Erdalkalimetall oder Ammonium steht. Typische Beispiele sind die Carboxymethylierungsprodukte von Hexylmethylamin, Hexyldimethylamin, Octyldimethylamin, Decyldimethylamin, Dodecylmethylamin, Dodecyldimethylamin, Dodecylethylmethylamin, C_{12/14}-Kokosalkyldimethylamin, Myristyldimethylamin, Cetyldimethylamin, Stearyldimethylamin, Stearylethyl-methylamin, Oleyldimethylamin, C_{16/18}-Talgalkyldimethylamin sowie deren technische Gemische.

Weiterhin kommen auch Carboxyalkylierungsprodukte von Amidoaminen in Betracht, die der Formel (X) folgen, in der R³¹CO für einen aliphatischen Acylrest mit 6 bis 22 Kohlenstoffatomen und 0 oder 1 bis 3 Doppelbindungen, m für Zahlen von 1 bis 3 steht und R²⁹, R³⁰, n und X² die oben angegebenen Bedeutungen haben. Typische Beispiele sind Umsetzungsprodukte von Fettsäuren mit 6 bis 22 Kohlenstoffatomen, namentlich Capronsäure, Caprylsäure, Caprin-säure, Laurinsäure, Myristinsäure, Palmitinsäure, Palmoleinsäure, Stearinsäure, Isostearinsäure, Ölsäure, Elaidinsäure, Petroselinsäure, Linolsäure, Linolensäure, Elaeostearin-säure, Arachinsäure, Gadoleinsäure, Behensäure und Erucasäure sowie deren technische Gemische, mit N,N-Dimethylaminoethylamin, N,N-Dimethylaminopropylamin, N,N-Diethylaminoethylamin und N,N-Diethylaminopropylamin, die mit Natriumchloracetat kondensiert werden. Bevorzugt ist der Einsatz eines Kondensationsproduktes von C_{8/18}-Kokosfettsäure-N,N-dimethylaminopropylamid mit Natriumchloracetat.

Weiterhin kommen als geeignete Ausgangsstoffe für die im Sinne der Erfindung einsetzbaren Betaine auch Imidazoline in Betracht, die der Formel (XI) folgen, in der R³² für einen Alkylrest mit 5 bis 21 Kohlenstoffatomen, R³³ für eine Hydroxylgruppe, einen OCOR³²- oder NHCOR³²-Rest und m für 2 oder 3 steht. Auch bei diesen Substanzen handelt es sich um bekannte Stoffe, die beispielsweise durch cyclisierende Kondensation von 1 oder 2 Mol Fettsäure mit mehrwertigen Aminen, wie beispielsweise Aminoethyl-ethanolamin (AEEA) oder Diethylentriamin erhalten werden können. Die entsprechenden Carboxyalkylierungsprodukte stellen Gemische unterschiedlicher offenkettiger Betaine dar. Typische Beispiele sind Kondensationsprodukte der oben genannten Fettsäuren mit AEEA, vorzugsweise Imidazoline auf Basis von Laurinsäure oder wiederum C_{12/14}-Kokosfettsäure, die anschließend mit Natriumchloracetat betainisiert werden.

Die erfindungsgemäßen Mittel liegen wie bereits gezeigt wurde, in flüssiger Form vor, beispielsweise in Form von Konditioniermittel oder Flüssigwaschmittel usw. Zum Erreichen einer flüssigen Konsistenz kann der Einsatz sowohl flüssiger organischer Lösungsmittel, wie auch der von Wasser angezeigt sein. Die erfindungsgemäßen Mittel enthalten daher gegebenenfalls Lösungsmittel.

Lösungsmittel, die in den erfindungsgemäßen Mitteln eingesetzt werden können, stammen beispielsweise aus der Gruppe ein- oder mehrwertigen Alkohole, Alkanolamine oder Glycolether, sofern sie im angegebenen Konzentrationsbereich mit Wasser mischbar sind. Vorzugsweise werden die Lösungsmittel ausgewählt aus Ethanol, n- oder i-Propanol, Butanolen, Glykol, Propan- oder Butandiol, Glycerin, Diglykol, Propyl- oder Butyldiglykol, Hexylenglycol, Ethylenglykolmethylether, Ethylenglykolethylether, Ethylenglykolpropylether, Ethylenglykolmono-n-butylether, Diethylenglykolmethylether, Diethylenglykolethylether, Propylenglykolmethyl-, -ethyl- oder -propyl-ether, Butoxypropoxy-propanol (BPP), Dipropylenglykolmonomethyl-, oder -ethylether, Di-isopropylenglykol-monomethyl-, oder -ethylether, Methoxy-, Ethoxy- oder Butoxytriglykol, 1-Butoxyethoxy-2-propanol, 3-Methyl-3-methoxybutanol, Propylen-glykol-t-butylether sowie Mischungen dieser Lösungsmittel.

Einige Glykolether sind unter den Handelsnamen Arcosolv^{®} (Arco Chemical Co.) oder Cellosolve^{®}, Carbitol^{®} oder Propasol^{®} (Union Carbide Corp.) erhältlich; dazu gehören auch z.B. ButylCarbitol^{®}, HexylCarbitol^{®}, MethylCarbitol^{®}, und Carbitol^{®} selbst, (2-(2-Ethoxy)ethoxy)ethanol. Die Wahl des Glykolethers kann vom Fachmann leicht auf der Basis seiner Flüchtigkeit, Wasserlöslichkeit, seines Gewichtsprozentanteils an der gesamten Dispersion und dergleichen getroffen werden. Pyrrolidon-Lösungsmittel, wie N-Alkyl-pyrrolidone, beispielsweise N-Methyl-2-pyrrolidon oder N-C₈-C₁₂-Alkyl-pyrrolidon, oder 2-Pyrrolidon, können ebenfalls eingesetzt werden. Weiterhin bevorzugt als alleinige Lösungsmittel oder als Bestandteil eines Lösungsmittelgemisches sind Glycerinderivate, insbesondere Glycerincarbonat.

Zu den Alkoholen, die in der vorliegenden Erfindung vorzugsweise als Cosolvention eingesetzt werden können, gehören flüssige Polyethylenglykole, mit niederem Molekulargewicht, beispielsweise Polyethylenglykole mit einem Molekulargewicht von 200, 300, 400 oder 600. Weitere geeignete Cosolventien sind andere Alkohole, zum Beispiel (a) niedere Alkohole wie Ethanol, Propanol, Isopropanol und n-Butanol, (b) Ketone wie Aceton und Methylethylketon, (c) C₂-C₄-Polyole wie ein Diol oder ein Triol, beispielsweise Ethylenglykol, Propylenglykol, Glycerin oder Gemische davon. Insbesondere bevorzugt ist aus der Klasse der Diole 1,2-Octandiol.

Das erfindungsgemäße Mittel, vorzugsweise Konditioniermittel oder Flüssigwaschmittel, kann ein oder mehrere Lösungsmittel in einer Menge von üblicherweise bis zu 40 Gew.-%, vorzugsweise 0,1 bis 30 Gew.-%, insbesondere 2 bis 20 Gew.-%, besonders bevorzugt 3 bis 15 Gew.-%, äußerst bevorzugt 5 bis 12 Gew.-%, beispielsweise 5,3 oder 10,6 Gew.-%, jeweils bezogen auf das gesamte Mittel, enthalten.

In einer bevorzugten Ausführungsform kann das erfindungsgemäße Mittel, wie insbesondere das Konditioniermittel gegebenenfalls ein oder mehrere Komplexbildner enthalten.

Komplexbildner (INCI Chelating Agents), auch Sequestriermittel genannt, sind Inhaltsstoffe, die Metallionen zu komplexieren und inaktivieren vermögen, beispielsweise um ihre nachteiligen Wirkungen auf die Stabilität oder das Aussehen der Mittel, beispielsweise Trübungen, zu verhindern. Einerseits ist es dabei wichtig, die mit zahlreichen Inhaltsstoffen inkompatiblen Calcium- und Magnesiumionen der Wasserhärte zu komplexieren. Die Komplexierung der Ionen von Schwermetallen wie Eisen oder Kupfer verzögert die oxidative Zersetzung der fertigen Mittel.

Geeignet sind beispielsweise die folgenden gemäß INCI bezeichneten Komplexbildner, die beispielsweise im International Cosmetic Ingredient Dictionary and Handbook näher beschrieben sind: Aminotrimethylene Phosphonic Acid, Beta-Alanine Diacetic Acid, Calcium Disodium EDTA, Citric Acid, Cyclodextrin, Cyclohexanediamine Tetraacetic Acid, Diammonium Citrate, Diammonium EDTA, Diethylenetriamine Pentamethylene Phosphonic Acid, Dipotassium EDTA, Disodium Azacycloheptane Diphosphonate, Disodium EDTA, Disodium Pyrophosphate, EDTA, Etidronic Acid, Galactaric Acid, Gluconic Acid, Glucuronic Acid, HEDTA, Hydroxypropyl Cyclodextrin, Methyl Cyclodextrin, Pentapotassium Triphosphate, Pentasodium Aminotrimethylene Phosphonate, Pentasodium Ethylenediamine Tetramethylene Phosphonate, Pentasodium Pentetate, Pentasodium Triphosphate, Pentetic Acid, Phytic Acid, Potassium Citrate, Potassium EDTMP, Potassium Gluconate, Potassium Polyphosphate, Potassium Trisphosphonomethylamine Oxide, Ribonic Acid, Sodium Chitosan Methylene Phosphonate, Sodium Citrate, Sodium Diethylenetriamine Pentamethylene Phosphonate, Sodium Dihydroxyethylglycinate, Sodium EDTMP, Sodium Gluceptate, Sodium Gluconate, Sodium Glycereth-1 Polyphosphate, Sodium Hexametaphos-phate, Sodium Metaphosphate, Sodium Metasilicate, Sodium Phytate, Sodium Polydimethylglycinophenolsulfonate, Sodium Trimetaphosphate, TEA-EDTA, TEA-Polyphos-phate, Tetrahydroxyethyl Ethylenediamine, Tetrahydroxypropyl Ethylenediamine, Tetrapotassium Etidronate, Tetrapotassium Pyrophosphate, Tetrasodium EDTA, Tetrasodium Etidronate, Tetrasodium Pyrophosphate, Tripotassium EDTA; Trisodium Dicarboxymethyl Alaninate, Trisodium EDTA, Trisodium HEDTA, Trisodium NTA und Trisodium Phosphate.

Bevorzugte Komplexbildner sind tertiäre Amine, insbesondere tertiäre Alkanolamine (Ami-noalkohole). Die Alkanolamine besitzen sowohl Amino- als auch Hydroxy- und/oder Ether-gruppen als funktionelle Gruppen. Besonders bevorzugte tertiäre Alkanolamine sind Tri-ethanolamin und Tetra-2-hydroxypro-pylethylendiamin (N,N,N',N'-Tetrakis-(2-hydroxy-pro-pyl)ethylendiamin). Besonders bevorzugte Kombinationen tertiärer Amine mit Zinkricinoleat und einem oder mehreren ethoxylierten Fettalkoholen als nichtionische Lösungsvermittler sowie ggf. Lösungsmittel sind im Stand der Technik beschrieben.

Ein besonders bevorzugter Komplexbildner ist die Etidronsäure (1-Hydroxyethyliden-1,1-diphosphon-säure, 1-Hydroxyethyan-1,1-diphosphonsäure, HEDP, Acetophosphonsäure, INCI Etidronic Acid) einschließlich ihrer Salze. In einer bevorzugten Ausführungsform enthält das erfindungsgemäße Mittel demgemäß als Komplexbildner Etidronsäure und/oder eines oder mehrere ihrer Salze.

In einer besonderen Ausführungsform enthält das erfindungsgemäße Mittel eine Komplexbildnerkombination aus einem oder mehreren tertiären Aminen und einer oder mehreren weiteren Komblexbildnern, vorzugsweise einer oder mehreren Komplexbildnersäuren oder deren Salzen, insbesondere aus Triethanolamin und/oder Tetra-2-hydroxypropylethylendiamin und Etidronsäure und/oder einem oder mehrerer ihrer Salze.

In einer weiteren Ausführungsform enthält das erfindungsgemäße Mittel, wie insbesondere Konditioniermittel, gegebenenfalls ein oder mehrere Viskositätsregulatoren, die vorzugsweise als Verdicker fungieren.

Die Viskosität der Mittel kann mit üblichen Standardmethoden (beispielsweise Brookfield-Viskosimeter RVD-VII bei 20 U/min und 20°C, Spindel 3) gemessen werden. Bevorzugte flüssige bis gelförmige Mittel können Viskositäten von 20 bis 4000 mPas aufweisen, wobei Werte zwischen 40 und 2000 mPas besonders bevorzugt sein können.

Geeignete Verdicker sind anorganische oder polymere organische Verbindungen. Es können auch Gemische aus mehreren Verdickern eingesetzt werden.

Zu den anorganischen Verdickern zählen beispielsweise Polykieselsäuren, Tonmineralien wie Montmorillonite, Zeolithe, Kieselsäuern, Aluminiumsilikate, Schichtsilikate und Bentonite.

Die organischen Verdicker stammen aus den Gruppen der natürlichen Polymere, der abgewandelten natürlichen Polymere und der vollsynthetischen Polymere.

Aus der Natur stammende Polymere, die als Verdicker Verwendung finden, sind beispiels-weise Xanthan, Agar-Agar, Carrageen, Tragant, Gummi arabicum, Alginate, Pektine, Polyosen, GuarMehl, Gellan-Gum, Johannisbrotbaumkernmehl, Stärke, Dextrine, Gelatine und Casein.

Abgewandelte Naturstoffe stammen vor allem aus der Gruppe der modifizierten Stärken und Cellulosen, beispielhaft seien hier Carboxymethylcellulose und andere Celluloseether, Hydroxyethyl- und -propylcellulose, hochveretherte Methylhydroxyethylcellulose sowie Kernmehlether genannt.

Eine größe Gruppe von Verdickern, die breite Verwendung in den unterschiedlichsten Anwendungs-gebieten finden, sind die vollsynthetischen Polymere wie Polyacryl- und Polymethacryl-Verbindungen, die vernetzt oder unvernetzt und ggf. kationisch modifiziert sein können, Vinylpolymere, Polycarbonsäuren, Polyether, aktivierte Polyamidderivate, Rizinusölderivate, Polyimine, Polyamide und Polyurethane. Beispiele für derartige Polymer sind Acrylharze, Ethylacrylat-Acrylamid-Copolymere, Acrylsäureester-Methacrylsäure-ester-Copolymere, Ethylacrylat-Acrylsäure-Methacrylsäure-Copolymere, N-Methylolmeth-acrylamid, Maleinsäureanhydrid-Methylvinylether-Copolymere, Polyether-Polyol-Copoly-mere sowie Butadien-Styrol-Copolymere.

Weitere geeignete Verdicker sind Derivate organischer Säuren sowie deren Alkoxid-Addukte, beispielsweise Arylpolyglykolether, carboxylierte Nonylphenolethoxylatderivate, Natriumalginat, Diglycerinmonoisostearat, Nichtionogene Ethylenoxid-Addukte, Kokosfettsäurediethanolamid, Isododecenylbernsteinsäureanhydrid sowie Galactomannan. Verdicker aus den genannten Substanzklassen sind kommerziell erhältlich und werden beispielsweise unter den Handelsnamen Acusol®-820 (Methacrylsäure(stearylalkohol-20-EO)ester-Acrylsäure-Copolymer, 30%ig in Wasser, Rohm & Haas), Da-pral®-GT-282-S (Alkylpolyglykolether, Akzo), Deuterol®-Polymer-11 (Dicarbonsäure-Co-polymer, Schöner GmbH), Deuteron®-XG (anionisches Heteropolysaccharid auf Basis von β-D-Glucose, D-Manose, D-Glucuronsäure, Schöner GmbH), Deuteron®-XN (nicht-ionogenes Polysaccharid, Schöner GmbH), Dicrylan®-Verdicker-O (Ethylenoxid-Addukt, 50%ig in Wasser/Isopropanol, Pfersse Chemie), EMA®-81 und EMA®-91 (Ethylen-Ma-leinsäureanhydrid-Copolymer, Monsanto), Verdicker-QR-1001 (Polyurethan-Emulsion, 19-21%ig in Wasser/Diglykolether, Rohm & Haas), Mirox®-AM (anionische Acrylsäure-Acrylsäureester-Copolymer-Dispersion, 25%ig in Wasser, Stockhausen), SER-AD-FX-1100 (hydrophobes Urethanpolymer, Servo Delden), Shellflo®-S (hoch-molekulares Polysaccharid, mit Formaldehyd stabilisiert, Shell), Shellflo®-XA (Xanthan-Biopolymer, mit Formaldehyd stabilisiert, Shell), Kelzan, Keltrol T (Kelco) angeboten.

In einer weiteren bevorzugten Ausführungsform enthält das erfindungsgemäße Mittel, wie insbesondere Konditioniermittel, gegebenenfalls ein oder mehrere Enzyme.

Als Enzyme kommen insbesondere solche aus der Klassen der Hydrolasen wie der Proteasen, Esterasen, Lipasen bzw. lipolytisch wirkende Enzyme, Amylasen, Cellulasen bzw. andere Glykosylhydrolasen und Gemische der genannten Enzyme in Frage. Alle diese Hydrolasen tragen in der Wäsche zur Entfernung von Verfleckungen wie protein-, fett- oder stärkehaltigen Verfleckungen und Vergrauungen bei. Cellulasen und andere Glykosylhydrolasen können darüber hinaus durch das Entfernen von Pilling und Mikrofibrillen zur Farberhaltung und zur Erhöhung der Weichheit des Textils beitragen. Zur Bleiche bzw. zur Hemmung der Farbübertragung können auch Oxireduktasen eingesetzt werden.

Die Enzyme können als Formkörper an Trägerstoffe adsorbiert oder gecoated eingebettet sein, um sie gegen vorzeitige Zersetzung zu schützen. Der Anteil der Enzyme. Enzymmischungen oder Enzymgranulate kann beispielsweise etwa 0,1 bis 5 Gew.-%, vorzugsweise 0,12 bis etwa 2 Gew.-% betragen, bezogen auf das gesamte Mittel.
Die erfindungsgemäßen Wasch- und Reinigungsmittel, Pflegemittel oder Konditioniermittel können Bleichmittel enthalten. Unter den als Bleichmittel dienenden, in Wasser H₂O₂ liefernden Verbindungen haben das Natriumpercarbonat, das Natriumperborattetrahydrat und das Natriumperboratmonohydrat besondere Bedeutung. Weitere brauchbare Bleichmittel sind beispielsweise Peroxopyrophosphate, Citratperhydrate sowie H₂O₂ liefernde persaure Salze oder Persäuren, wie Persulfate beziehungsweise Perschwefelsäure. Brauchbar ist auch das Harnstoffperoxohydrat Percarbamid, das durch die Formel H₂N-CO-NH₂·H₂O₂ beschrieben werden kann. Insbesondere beim Einsatz der Mittel für das Reinigen harter Oberflächen, zum Beispiel beim maschinellen Geschirrspülen, können sie gewünschtenfalls auch Bleichmittel aus der Gruppe der organischen Bleichmittel enthalten, obwohl deren Einsatz prinzipiell auch bei Mitteln für die Textilwasche möglich ist. Typische organische Bleichmittel sind die Diacylperoxide, wie zum Beispiel Dibenzoylperoxid. Weitere typische organische Bleichmittel sind die Peroxysäuren, wobei als Beispiele besonders die Alkylperoxysäuren und die Arylperoxysäuren genannt werden. Bevorzugte Vertreter sind die Peroxybenzoesäure und ihre ringsubstituierten Derivate, wie Alkylperoxybenzoesäuren, aber auch Peroxy-α-Naphtoesäure und Magnesium-monoperphthalat, die aliphatischen oder substituiert aliphatischen Peroxysäuren, wie Peroxylaurinsäure, Peroxystearinsäure, o-Carboxybenzamidoperoxycapronsäure, N-No-nenylamidoperadipinsäure und N-Nonenylamidopersuccinate, und aliphatische und araliphatische Peroxydicarbonsäuren, wie 1,12-Diperoxycarbonsäure, 1,9-Diperoxyazelainsäure, Diperoxysebacinsäure, Diperoxybrassylsäure, die Diperoxyphthalsäuren, 2-Decyl-diperoxybutan-1,4-disäure, N,N-Terephthaloyl-di(6-aminopercapronsäure) können eingesetzt werden.

Farbstoffe können im erfindungsgemäßen Mittel eingesetzt werden, wobei die Menge an einem oder mehreren Farbstoffen so gering zu wählen ist, dass nach der Anwendung des Mittels keine sichtbaren Rückstände verbleiben. Vorzugsweise ist das erfindungsgemäße Mittel frei von Farbstoffen.

Das erfindungsgemäße Mittel kann vorzugsweise einen oder mehrere antimikrobielle Wirkstoffe bzw. Konservierungsmittel in einer Menge von üblicherweise 0,0001 bis 3 Gew.-%, vorzugsweise 0,0001 bis 2 Gew.-%, insbesondere 0,0002 bis 1 Gew.-%, besonders bevorzugt 0,0002 bis 0,2 Gew.-%, äußerst bevorzugt 0,0003 bis 0,1 Gew.-%, enthalten.

Antimikrobielle Wirkstoffe bzw. Konservierungsmittel unterscheidet man je nach antimikro-biellem Spektrum und Wirkungsmechanismus zwischen Bakteriostatika und Bakteriziden. Fungistatika und Fungiziden usw. Wichtige Stoffe aus diesen Gruppen sind beispielsweise Benzalkoniumchloride, Alkylarylsulfonate, Halogenphenole und Phenolmercuriacetat. Die Begriffe antimikrobielle Wirkung und antimikrobieller Wirkstoff haben im Rahmen der erfindungsgemäßen Lehre die fachübliche Bedeutung. Geeignete antimikrobielle Wirkstoffe sind vorzugsweise ausgewählt aus den Gruppen der Alkohole, Amine, Aldehyde, antimikrobiellen Sauren bzw. deren Salze, Carbonsäureester, Säure-amide, Phenole, Phenolderivate, Diphenyle, Diphenylalkane, Harnstoffderivate, Sauerstoff-, Stickstoff-acetale sowie -formale, Benzamidine, Isothiazoline, Phthalimidderivate, Pyridinderivate, antimikrobiellen oberflächenaktiven Verbindungen, Guanidine, antimikrobiellen amphoteren Verbindungen, Chinoline, 1,2-Dibrom-2,4-di-cyanobutan, Iodo-2-propyl-butyl-carbamat, tod, Iodophore, Peroxoverbindungen, Halogenverbindungen sowie beliebigen Gemischen der voranstehenden.

Weiterhin können die erfindungsgemäßen Wasch- und Reinigungsmittel, Pflegemittel oder Konditioniermittel gegebenenfalls Bügelhilfsstoffe zur Verbesserung des Wasserabsorptionsvermögens, der Wiederbenetzbarkeit der behandelten Textilien und zur Erleichterung des Bügelns der behandelten Textilien enthalten. Es können in den Formulierungen beispielsweise Silikonderivate eingesetzt werden. Diese verbessern zusätzlich das Ausspülverhalten der waschaktiven Formulierungen durch ihre schauminhibierenden Eigenschaften. Bevorzugte Silikonderivate sind beispielsweise Polydialkyl- oder Alkylarylsiloxane, bei denen die Alkylgruppen ein bis fünf C-Atome aufweisen und ganz oder teilweise fluoriert sind. Bevorzugte Silikone sind Polydimethylsiloxane, die gegebenenfalls derivatisiert sein können und dann aminofunktionell oder quatemiert sind bzw. Si-OH-, Si-H- und/oder Si-Cl-Bindungen aufweisen. Die Viskositäten der bevorzugten Silikone liegen bei 25°C im Bereich zwischen 100 und 100.000 mPas, wobei die Silikone in Mengen zwischen 0,2 und 5 Gew.-%, bezogen auf das gesamte Mittel eingesetzt werden können.

Die erfindungsgemäßen Mittel, insbesondere Konditioniermittel, können nach allen bekannten, dem Fachmann geläufigen Techniken erhalten werden. Die Mittel können beispielsweise durch Aufmischen unmittelbar aus ihren Rohstoffen, gegebenenfalls unter Einsatz von hochscherenden Mischapparaturen erhalten werden. Für flüssige Formulierungen, insbesondere Konditioniermittel, empfiehlt sich ein Aufschmelzen, gegebenenfalls vorhandener Weichmacherkomponenten und ein nachfolgendes Dispergieren der Schmelze in einem Lösungsmittel, vorzugsweise Wasser.

Vorzugsweise liegen die Konditioniermittel als Weichspülmittel vor. Sie werden dabei üblicherweise in den Nachspülgang einer automatischen Waschmaschine eingebracht.

Weiter beschrieben wird ein Substrat, insbesondere Konditioniersubstrat, welches mit einem erfindungsgemäßen Mittel, welches also die erfindungsgemäße Riechstoffzusammensetzung und Oxidationsmittel enthält, imprägniert und/oder beschichtet ist.

Erfindungsgemäße Konditioniersubstrate finden ihren Einsatz vor allem in der Textilbehandlung und insbesondere in Textiltrocknungsverfahren. Das Substratmaterial besteht vorzugsweise aus porösen flächigen Tüchern. Sie können aus einem faserigen oder zellulären flexiblen Material bestehen, das ausreichend thermische Stabilität zur Verwendung im Trockner aufweist und das ausreichende Mengen eines Imprägnierungs- bzw. Beschichtungsmittels zurückhalten kann, um Stoffe effektiv zu konditionieren, ohne dass während der Lagerung ein nennenswertes Auslaufen oder Ausbluten des Mittels erfolgt. Zu diesen Tüchern gehören Tücher aus gewebtem und ungewebtem synthetischen und natürlichen Fasern, Filz, Papier oder Schaumstoff, wie hydrophilem Polyurethanschaum.

Vorzugsweise werden hier herkömmliche Tücher aus ungewebtem Material (Vliese) verwendet. Vliese sind im allgemeinen als adhesiv gebondete faserige Produkte definiert, die eine Matte oder geschichtete Faserstruktur aufweisen, oder solche, die Fasermatten umfassen, bei denen die Fasern zufällig oder in statistischer Anordnung verteilt sind. Die Fasern können natürlich sein, wie Wolle, Seide, Jute, Hanf, Baumwolle, Lein, Sisal oder Ramie; oder synthetisch, wie Rayon, Celluloseester, Polyvinylderivate, Polyolefine, Polyamide oder Polyester. Im Allgemeinen ist jeder Faserdurchmesser bzw. -titer für die vorliegende Erfindung geeignet. Die hier eingesetzten ungewebten Stoffe neigen aufgrund der zufälligen oder statistischen Anordnung von Fasern in dem ungewebten Material, die ausgezeichnete Festigkeit in allen Richtungen verleihen, nicht zum Zerreißen oder Zerfallen, wenn sie zum Beispiel in einem haushaltsüblichen Wäschetrockner eingesetzt werden. Beispiele für ungewebte Stoffe, die sich als Substrate in der vorliegenden Erfindung eignen, sind beispielsweise aus WO 93/23603 bekannt. Bevorzugte poröse und flächige Reinigungstücher bestehen aus einem oder verschiedenen Fasermaterialien, insbesondere aus Baumwolle, veredelter Baumwolle, Polyamid, Polyester oder Mischungen aus diesen. Vorzugsweise weisen die Reinigungssubstrate in Tuchform eine Fläche von 10 bis 5000 cm², vorzugsweise von 50 bis 2000 cm², insbesondere von 100 bis 1500 cm² und besonders bevorzugt von 200 bis 1000 cm² auf. Die Grammatur des Materials beträgt dabei üblicherweise zwischen 20 und 1000 g/m², vorzugsweise von 30 bis 500 g/m² und insbesondere von 50 bis 150 g/m². Konditioniersubstrate können durch Tränken oder Imprägnierung oder auch durch Aufschmelzen der erfindungsgemäßen Mittel oder Konditioniermittel auf ein Substrat erhalten werden.

Ein weiterer Gegenstand ist die Verwendung eines erfindungsgemäßen Konditioniermittels oder eines erfindungsgemäßen Konditioniersubstrats in einem Textilkonditionierverfahren, wie beispielsweise einem Nachspülgang, einem Textiltrocknungsverfahren und einem Textiltrockenreinigungs- oder Textilauffrischungsverfahren.

Bevorzugte erfindungsgemäße Mittel sind Flüssigwaschmittel, vorzugsweise enthaltend Tensid(e) sowie weitere übliche Inhaltsstoffe von Wasch- und Reinigungsmitteln. Beispielsweise können erfindungsgemäß geeignete Flüssigwaschmittel als Verdickungssystem, jeweils bezogen auf das gesamte Mittel a) 0,1 bis 5 Gew.-% eines polymeren Verdickungsmittels, b) 0,5 bis 7 Gew.-% einer Borverbindung sowie c) 1 bis 8 Gew.-% eines Komplexbildners, enthalten.

Im Rahmen der vorliegenden Erfindung sind wässrige, höherviskose Flüssigwaschmittel bevorzugt, deren Gehalt an Tensid(en) über 35 Gew.-% liegt.

Geeignete Verdickungsmittel, auch Quell(ungs)mittel genannt, wie z.B. Alginate oder Agar-Agar wurden schon weiter oben beschrieben. Bevorzugte wässrige Flüssigwaschmittel enthalten als Verdickungssystem 0,2 bis 4 Gew.-%, vorzugsweise 0,3 bis 3 Gew.-% und insbesondere 0,4 bis 1,5 Gew.-%, eines Polysaccharids.

Ein bevorzugt einzusetzendes polymeres Verdickungsmittel ist Xanthan, ein mikrobielles anionisches Heteropolysaccharid, das von Xanthomonas campestris und einigen anderen Species unter aeroben Bedingungen produziert wird und eine Molmasse von 2 bis 15 Millionen Dalton aufweist. Xanthan wird aus einer Kette mit ß-1,4-gebundener Glucose (Cellulose) mit Seitenketten gebildet. Die Struktur der Untergruppen besteht aus Glucose, Mannose, Glucu- ronsäure, Acetat und Pyruvat, wobei die Anzahl der Pyruvat-Einheiten die Viskosität des Xanthan bestimmt.

Erfindungsgemäße Flüssigwaschmittel können vorzugsweise eine Borverbindung enthalten, die in Mengen von 0,5 bis 7 Gew.-% eingesetzt wird, enthalten. Beispiele für Borverbindungen, die im Rahmen der vorliegenden Erfindung einsetzbar sind, sind Borsäure, Boroxid, Alkaliborate wie Ammonium-, Natrium- und Kalium-ortho-, -meta- und- pyroborate, Borax in seinen verschiedenen Hydratationsstufen und Polyborate wie beispielsweise Alkalimetallpentaborate.

Auch organische Borverbindungen wie Ester der Borsäure sind einsetzbar.

Bevorzugte Flüssigwaschmittel enthalten 0,5 bis 4 Gew.-%, vorzugsweise 0,75 bis 3 Gew.-% und insbesondere 1 bis 2 Gew.-% Borsäure und/oder Natriumtetraborat.

Weiterhin können erfindungsgemäße Flüssigwaschmittel 1 bis 8 Gew.-% eines Komplexbildners enthalten. Besonders bevorzugte Flüssigwaschmittel enthalten dabei Citronensäure oder Natriumcitrat, wobei Flüssigwaschmittel bevorzugt sind, die 2,0 bis 7,5 Gew.-%, vorzugsweise 3,0 bis 6,0 Gew.-% und insbesondere 4,0 bis 5,0 Gew.-% Natriumcitrat enthalten.

Neben anderen Bestandteilen enthalten die erfindungsgemäßen Flüssigwaschmittel vorzugsweise Tensid(e), wobei anionische, nichtionische, kationische und/oder amphotere Tenside eingesetzt werden. Bevorzugt sind aus anwendungstechnischer Sicht Mischungen aus anionischen und nichtionischen Tensiden, wobei der Anteil der nichtionischen Tenside vorzugsweise größer sein kann als der Anteil an anionischen Tensiden. Der Einsatz von Zuckern und/oder Zuckerderivaten wie beispielsweise Alkylpolyglucoside oder Cyclodextrine kann ebenfalls erfolgen.

Selbstverständlich enthalten die erfindungsgemäßen Flüssigwaschmittel Oxidationsmittel und Riechstoffe in erfindungsgemäßer Weise. Dies trifft auf alle Mittel zu, die im Rahmen dieser Beschreibung als erfindungsgemäß bezeichnet wurden.

### Beispiele

### Beispiel 1:

Es wurde ein flüssiges Waschmittel folgender Zusammensetzung hergestellt, Gew.-% jeweils bezogen auf das gesamte Mittel
16,5 Gew.-% lineares Alkylbenzolsulfonat
10 Gew.-% C12-18-Fettalkohol+7-Ethoxyeinheiten
1 Gew.-% 1-Hydroxyethan-1,1-diphosphonsäure
3 Gew.-% Natriumcitrat
8 Gew.-% Natriumsulfat
3 Gew.-% PAP-Granulat bezogen auf die Aktivsubstanz
0,25 Gew.-% Xanthan Gum
1,3 Gew.-% Riechstoffmischung (siehe Beispiel 2 bzw. 3)
ad 100 Gew.-%: Wasser
Der pH-Wert wurde durch Zugabe von 50%-iger NaOH auf 5,0 eingestellt.

### Beispiel 2 (erfindungsgemäß):

Die Rezeptur aus Beispiel 1 wurde mit einem Parfümöl I parfümiert, welches Riechstoffe in erfindungsgemäßer Weise umfasste, so dass mehr als 50 Gew.-% der enthaltenen Riechstoffe aus solchen Riechstoffen ausgewählt waren, welche zumindest einer der folgenden Stoffklassen zuordenbar waren
- gesättigte Alkohole
- gesättigte Ester
- gesättigte Ether
- Aromaten mit gesättigten Substituenten
- Nitrile
- gesättigte Acetale
- gesättigte Halbacetale,
wobei die Gew.-%-Angabe auf die gesamte Riechstoffmenge bezogen ist.

### Beispiel 3 (Vergleichsbeispiel):

Die Rezeptur aus Beispiel 1 wurde mit einem herkömmlichen waschmitteltypischen Parfümöl II parfümiert, u.a. enthaltend:
14,7 Gew.-% Iso E Super (2-Acetyl-1,2,3,4,6,7,8,8A-octahydro-2,3,8,8-tetramethylnaphthalin)
12,5 Gew.-% PTBCA 25 cis (68% trans-4-tert-Butylcyclohexylacetat / 32% cis-4-tert-Butylcyclohexylacetat)
8,0 Gew.-% Dihydromyrcenol
6,0 Gew.-% Habanolide (Oxacyclohexadecen-2-on)
5,0 Gew.-% Phenylethylalkohol
3,0 Gew.-% OTBCA (85% cis-2-tert-Butylcyclohexylacetat/15% trans-2-tert-Butylcyclohexy lacetat)
2,0 Gew.-% Vertofix Coeur (Wacholder, Juniperus mexicana, Extrakt, acetyliert, [3R-(3.alpha.,3a.beta.,7.beta.,8a.alpha.)]-1-(2,3,4,7,8,8a-Hexahydro-3,6,8,8-tetramethyl-1H-3a,7-methanoazulen-5-yl)ethan-1-on)
1,5 Gew.-% Citronitril
4,0 Gew.-% Aldehyd C14 sog. (gamma-Undecalacton)
16,8 Gew.-% Dipropylenglykol
12,4 Gew.-% Lilial (2-Methyl-3(4-tert-butylphenyl)propionaldehyd)
4,3 Gew.-% Hexylzimtaldehyd
2,3 Gew.-% Bacdanol (2-Ethyl-4(2,2,3-trimethyl-3-cyclopenten-1-yl)-2-buten-1-ol)
2,1 Gew.-% Lyral (4(4-Methyl-4-hydroxypentyl)cyclohexen-1-carbaldehyd)
1,9 Gew.-% Isoeugenol (2-Methoxy-4-propenylphenol)
0,5 Gew.-% Aldehyd C08 (Octanal)
Gew.-%-Angabe jeweils bezogen auf das gesamte Parfümöl II

### Beispiel 4 (Beurteilung der zeitlichen Entwicklung des Dufteindruckes):

Die zeitliche Entwicklung des Dufteindruckes wurde über 4 Wochen hinweg bei 25°C durch Abriechen durch drei Parfümeure beurteilt. Hierbei stellte sich heraus, dass die erfindungsgemäße Zusammensetzung, also das flüssige Waschmittel gemäß Beispiel 1 mit dem Parfüm aus Beispiel 2, sich über diesen Zeitraum geruchlich nicht verändert. Die Vergleichszusammensetzung, also das flüssige Waschmittel gemäß Beispiel 1 mit dem herkömmlichen Waschmittelparfüm aus Beispiel 3, nahm jedoch einen so sehr unangenehmen Geruch an, so dass es alleine aus geruchlichen Gründen keinesfalls mehr zum Wäschewaschen oder Verkauf geeignet gewesen wäre.

### Beispiel 5 (Ermittlung der Stabilität des Bleichmittels):

Der Erhaltungsgrad des Bleichmittels PAP wurde im Wochenabstand bei einer Lagerung bei 25°C über einen Zeitraum von 4 Wochen hinweg für die erfindungsgemäße Zusammensetzung, also das Flüssigwaschmittel gemäß Beispiel 1 mit dem Parfüm aus Beispiel 2 (entspricht "Waschmittel A erfindungsgemäß"), und für die Vergleichszusammensetzung also das flüssige Waschmittel gemäß Beispiel 1 mit dem mit dem herkömmlichen Waschmittelparfüm aus Beispiel 3 (entspricht Vergleichswaschmittel B) beurteilt.

Dazu wurde der Gehalt an Bleichmittel durch iodometrische Titration bestimmt. Der Ausgangsgehalt (3% absolut) wurde dabei als 100% gesetzt. In der folgenden Tabelle sind die Bleichmittelgehalte (in %) nach den jeweiligen Lagerzeiten (in Wochen) bei 25°C angegeben:

| | | | | | |
|---|---|---|---|---|---|
| Lagerzeit | 0 | 1 | 2 | 3 | 4 |
| Waschmittel A (erfindungsgemäß) | 100 | 99 | 96 | 93 | 89 |
| Vergleichswaschmittel B | 100 | 90 | 75 | 55 | 30 |

Man beobachtete somit bei dem Vergleichswaschmittel B einen drastischen Verlust des Bleichmittels in Gegenwart des herkömmlichen Parfüms aus Beispiel 3. Beim Waschmittel A (erfindungsgemäß), enthaltend das erfindungsgemäße Parfüm, fand man eine unerwartet gute Stabilität.

## Patentansprüche

1. Flüssiges Wasch-, Pflege-, Konditionier- oder Reinigungsmittel, umfassend eine Riechstoffzusammensetzung, wobei zumindest 50 Gew.-% der enthaltenen Riechstoffe aus solchen Riechstoffen ausgewählt sind, welche zumindest einer der folgenden Stoffklassen zuordenbar sind
- gesättigte Alkohole
- gesättigte Ester
- gesättigte Ether
- Aromaten mit gesättigten Substituenten
- Nitrile
- gesättigte Acetale
- gesättigte Halbacetale,
wobei die Gew.-%-Angabe auf die gesamte Riechstoffmenge bezogen ist,
wobei das Mittel eine Imidoperoxycarbonsäure umfasst, wobei diese in granulärer Form vorliegt.

2. Mittel nach Anspruch 1, **dadurch gekennzeichnet, dass** es 6-Phthalimidoperoxycapronsäure (6-Phthalimidoperoxyhexansäure, PAP) enthält.

3. Mittel nach Anspruch 1 oder 2, **dadurch gekennzeichnet, dass** die in granulärer Form vorliegende Imidoperoxycarbonsäure gecoatet ist, wobei die Masse des Coatings vorteilhafterweise 0,1 bis 30 Gew.-% beträgt, bezogen auf das gesamte Granulat.

4. Mittel nach einem der Ansprüche 1 bis 3, **dadurch gekennzeichnet, dass** es zumindest 0,01 Gew.-% Tenside enthält, insbesondere anionische Tenside, vorzugsweise in Mengen von 0,1 bis 30 Gew.-%, und/oder nichtionische Tenside, vorzugsweise in Mengen von 0,1 bis 30 Gew.-%, jeweils bezogen auf das gesamte Mittel.

5. Mittel nach einem der Ansprüche 1 bis 4, **dadurch gekennzeichnet, dass** es Elektrolyte enthält, insbesondere anorganische und/oder organische Salze, insbesondere Phosphat, Citrat und/oder Sulfat, besonders bevorzugt Natriumsulfat, vorzugsweise in Mengen von zumindest 0,1 Gew.-%, vorteilhafterweise zumindest 3 Gew.-%, insbesondere in Mengen von 5 bis 30 Gew.-%, jeweils bezogen auf das gesamte Mittel.

6. Mittel nach einem der Ansprüche 1 bis 5, **dadurch gekennzeichnet, dass** es Komplexbildner enthält, vorzugsweise in Mengen von bis zu 30 Gew.-%, insbesondere 0 bis 10 Gew.-%, bezogen auf das gesamte Mittel, wobei insbesondere
(a) stickstofffreie Komplexbildner wie z.B. vorzugsweise Alkalimetallpolyphosphonate, Mono- oder Polyphosphonsäuren, insbesondere 1-Hydroxyethyliden-1,1-diphosphonsäure(HEDP), Citrat und/ oder kurzkettige Dicarbonsäuren
und/oder
(b) Komplexbildner aus der Gruppe Chinolin und/oder seine Salze, Picolinsäure und Dipicolinsäure, Ethylendiamintetraessigsäure (EDTA), Diethylentriaminpenta(methylenphosphonsäure) (DTPMP), Azacycloheptandiphosphonat (AHP), Nitrilotriessigsäure (NTA), Aminopolycarbonsäuren, Aminohydroxypolycarbonsäuren, Polyphosphonsäuren und Aminopolyphosphonsäuren,
enthalten sein können.

7. Mittel nach einem der Ansprüche 1 bis 6, **dadurch gekennzeichnet, dass** es Enzyme, vorzugsweise in Mengen von 0 bis 10 Gew.-% enthält, jeweils bezogen auf das gesamte Mittel.

8. Mittel nach einem der Ansprüche 1 bis 7, **dadurch gekennzeichnet, dass** es Builder enthält, insbesondere Fettsäuren, vorzugsweise gesättigte und/oder verzweigte Fettsäuren, insbesondere mit einem Schmelzpunkt unterhalb von 30 °C, und/oder Citronensäure und/oder Citrat, vorzugsweise in Mengen von 0 bis 15 Gew.-%, und/oder Polyacrylate, vorzugsweise in Mengen von 0 bis 15 Gew.-%, und/oder Phosphonate, wobei sich die Angabe Gew.-% jeweils auf das gesamte Mittel bezieht.

9. Mittel nach einem der Ansprüche 1 bis 8, **dadurch gekennzeichnet, dass** es zumindest im wesentlichen keine Halogenidionen, insbesondere keine Chloridionen, aufweist, wobei die Menge an Halogenidionen, insbesondere Chloridionen, vorteilhafterweise höchstens 500 ppm, vorzugsweise höchstens 100 ppm, insbesondere höchstens 30 ppm, beträgt.

10. Mittel nach einem der Ansprüche 1 bis 9, **dadurch gekennzeichnet, dass** weniger als 30 Gew.-%, vorzugsweise weniger als 20 Gew.-%, vorteilhafterweise weniger als 15 Gew.-%, in vorteilhafterer Weise weniger als 10 Gew.-%, in noch vorteilhafterer Weise weniger als 5 Gew.-%, in wiederum vorteilhafterer Weise weniger als 3 Gew.-%, in weiter vorteilhafter Weise weniger als 2 Gew.-%, in noch weiter vorteilhafter Weise weniger als 1 Gew.-%, in besonders vorteilhafter Weise weniger als 0,5 Gew.-% insbesondere 0 Gew.-% der enthaltenen Riechstoffe aus solchen Riechstoffen ausgewählt sind, welche eine Aldehydfunktion (RCH=O) und/oder eine Keto-Gruppe (RR'C=O) tragen, wobei sich die Angabe Gew.-% auf die Gesamtmenge der im Mittel enthaltenen Riechstoffe bezieht.

11. Mittel nach einem der Ansprüche 1 bis 10, **dadurch gekennzeichnet, dass** es einen pH-Wert von höchstens 7, insbesondere einen pH-Wert von 3,5 bis 7, vorzugsweise von 4,0 bis 6,5, besonders bevorzugt von 4,5 bis 6, ganz besonders bevorzugt von etwa 5, aufweist.

## Claims

1. A liquid washing, care, conditioning, or cleaning agent, comprising a fragrance composition, wherein at least 50% by weight of the contained fragrances is selected from such fragrances that can be assigned to at least one of the following classes of substances:
- saturated alcohols
- saturated esters
- saturated ethers
- aromatics with saturated substituents
- nitriles
- saturated acetals
- saturated hemiacetals,
whereby the percentage by weight details are based on the total amount of fragrances,
whereby the agent comprises an imidoperoxycarboxylic acid, whereby said acid is present in granular form.

2. The agent according to claim 1, **characterized in that** it contains 6-phthalimidoperoxycaproic acid (6-phthalimidoperoxyhexanoic acid, PAP).

3. The agent according to claim 1 or 2, **characterized in that** the imidoperoxycarboxylic acid present in granular form is coated, whereby the mass of the coating advantageously constitutes 0.1 to 30% by weight, based on the total granular material.

4. The agent according to one of claims 1 to 3, **characterized in that** it contains at least 0.01 % by weight of surfactants, particularly anionic surfactants, preferable in amounts of 0.1 to 30% by weight, and/or nonionic surfactants, preferably in amounts of 0.1 to 30% by weight, based in each case on the total agent.

5. The agent according to one of claims 1 to 4, **characterized in that** it contains electrolytes, particularly inorganic and/or organic salts, particularly phosphate, citrate, and/or sulfate, particularly preferably sodium sulfate, preferably in amounts of at least 0.1% by weight, advantageously at least 3% by weight, particularly in amounts of 5 to 30% by weight, based in each case on the total agent.

6. The agent according to one of claims 1 to 5, **characterized in that** it contains complexing agents, preferably in amounts up to 30% by weight, particularly 0 to 10% by weight, based on the total agent, whereby it may contain in particular
(a) nitrogen-free complexing agents such as, e.g., preferably alkali metal polyphosphonates, mono- or polyphosphonic acid, particularly 1-hydroxyethylidene-1,1-diphosphonic acid (HEDP), citrate, and/or short-chain dicarboxylic acids
and/or
(b) complexing agents from the group comprising quinoline and/or the salts thereof, picolinic acid and dipicolinic acid, ethylenediaminetetraacetic acid (EDTA), diethylenetriamine penta(methylenephosphonic acid) (DTPMP), azacycloheptane diphosphonate (AHP), nitrilotriacetic acid (NTA), aminopolycarboxylic acids, aminohydroxypolycarboxylic acids, polyphosphonic acids, and aminopolyphosphonic acids.

7. The agent according to one of claims 1 to 6, **characterized in that** it contains enzymes, preferably in amounts of 0 to 10% by weight, based in each case on the total agent.

8. The agent according to one of claims 1 to 7, **characterized in that** it contains builders, particularly fatty acids, preferably saturated and/or branched fatty acids, particularly having a melting point below 30°C, and/or citric acid and/or citrate, preferably in amounts of 0 to 15% by weight, and/or polyacrylates, preferably in amounts of 0 to 15% by weight, and/or phosphonates, whereby the percentage by weight details refer in each case to the total agent.

9. The agent according to one of claims 1 to 8, **characterized in that** it has at least substantially no halide ions, particularly no chloride ions, whereby the amount of halide ions, particularly chloride ions, is advantageously at most 500 ppm, preferably at most 100 ppm, and particularly at most 30 ppm.

10. The agent according to one of claims 1 to 9, **characterized in that** less than 30% by weight, preferably less than 20% by weight, advantageously less than 15% by weight, in a more advantageous manner less than 10% by weight, in a still more advantageous manner less than 5% by weight, in an again more advantageous manner less than 3% by weight, in a further advantageous manner less than 2% by weight, in a still more advantageous manner less than 1% by weight, in a particularly advantageous manner less than 0.5% by weight, particularly 0% by weight of the contained fragrances are selected from such fragrances that have an aldehyde function (RCH=O) and/or a keto group (RR'C=O), where the percentage by weight details refer to the total amount of fragrances contained in the agent.

11. The agent according to one of claims 1 to 10, **characterized in that** it has a pH of at most 7, particularly a pH of 3.5 to 7, preferably of 4.0 to 6.5, particularly preferably of 4.5 to 6, and very particularly preferably of about 5.

## Revendications

1. Agent de lavage, de soin, de conditionnement ou de nettoyage liquide, contenant une composition de substances odorantes, au moins 50% en poids des substances odorantes contenues étant choisies parmi les substances odorantes qui peuvent être associées à au moins une des classes de substances suivantes
- les alcools saturés
- les esters saturés
- les éthers saturés
- les composés aromatiques à substituants saturés
- les nitriles
- les acétals saturés
- les hémi-acétals saturés,
le pourcentage en poids étant rapporté à la quantité total de substances odorantes,
l'agent contenant un acide imidoperoxycarboxylique se présentant sous forme granulaire.

2. Agent selon la revendication 1, **caractérisé en ce qu'**il contient de l'acide 6-phthalimidoperoxycaproïque (acide 6-phthalimidoperoxyhexanique, PAP)

3. Agent selon la revendication 1 ou 2, **caractérisé en ce que** l'acide imidoperoxycarboxylique présent sous forme granulaire est pourvu d'un revêtement, la masse du revêtement allant avantageusement de 0,1 à 30% en poids, sur la base du granulat total.

4. Agent selon l'une des revendications 1 à 3, **caractérisé en ce qu'**il contient au moins 0,01% en poids de tensioactifs, en particulier de tensioactifs anioniques, de préférence dans des quantités allant de 0,1 à 30% en poids, et/ou de tensioactifs non ioniques, de préférence dans des quantités allant de 0,1 à 30% en poids, à chaque fois sur la base de tout l'agent.

5. Agent selon l'une des revendications 1 à 4, **caractérisé en ce qu'**il contient des électrolytes, en particulier des sels minéraux et/ou organiques, en particulier du phosphate, du citrate et/ou du sulfate, de manière particulièrement préférée du sulfate de sodium, de préférence dans des quantités d'au moins 0,1% en poids, avantageusement d'au moins 3% en poids, en particulier dans des quantités allant de 5 à 30% en poids, à chaque fois sur la base de tout l'agent.

6. Agent selon l'une des revendications 1 à 5, **caractérisé en ce qu'**il contient des complexants, de préférence dans des quantités allant jusqu'à 30% en poids, en particulier de 0 à 10% en poids, sur la base de tout l'agent, en particulier
(a) des complexants dépourvus d'azote, comme par exemple avantageusement des polyphosphonates de métaux alcalins, des acides mono- ou polyphosphoniques, en particulier l'acide 1-hydroxyéthylidèn-1,1-diphosphonique {HEDP), le citrate et/ou des acides dicarboxyliques à chaîne courte
et/ou
(b) des complexants du groupe comportant la chinoline et/ou ses sels, les acides picolinique et dipicolinique, l'acide éthylènediaminetétraacétique (EDTA), l'acide diéthylènetriamine-pentaméthylènephosphonique (DTPMP), l'azacycloheptane-diphosphonate (AHP), l'acide nitrilotriacétique (NTA), les acides aminopolycarboxyliques, les acides aminohydroxypolycarboxyliques, les acides polyphosphonique et les acides aminopolyphosphonique.

7. Agent selon l'une des revendications 1 à 6, **caractérisé en ce qu'**il contient des enzymes, de préférence dans des quantités allant de 0 à 10% en poids, à chaque fois sur la base de tout l'agent.

8. Agent selon l'une des revendications 1 à 7, **caractérisé en ce qu'**il contient des adjuvants, en particulier des acides gras, de préférence des acides gras saturés et/ou ramifiés, ayant en particulier un point de fusion inférieur à 30°C, et/ou de l'acide citrique et/ou du citrate, de préférence dans des quantités allant de 0 à 15% en poids, et/ou des polyacrylates, de préférence dans des quantités allant de 0 à 15% en poids, et/ou des phosphonates, le pourcentage en poids se rapportant à chaque sur la base de tout l'agent.

9. Agent selon l'une des revendications 1 à 8, **caractérisé en ce qu'**il ne contient au moins sensiblement aucun ion halogénure, en particulier aucun ion chlorure, la quantité d'ions halogénure, en particulier ions chlorure, étant avantageusement de 500 ppm maximum, de préférence de 100 ppm maximum, en particulier de 30 ppm maximum.

10. Agent selon l'une des revendications 1 à 9, **caractérisé en ce que** moins de 30% en poids, de préférence moins de 20% en poids, avantageusement moins de 15% en poids, plus avantageusement moins de 10% en poids, plus avantageusement encore moins de 5% en poids, bien plus avantageusement encore moins de 3% en poids, beaucoup plus avantageusement encore moins de 2% en poids, de manière particulièrement préférée moins de 1% en poids, de manière tout particulièrement préférée moins 0,5%, notamment 0% en poids, des substances odorantes contenues sont choisies parmi les substances odorantes qui portent une fonction aldéhyde (RCH=O) et/ou un groupe céto (RR'C=O), le pourcentage en poids étant rapporté à la quantité totale des substances odorantes contenues dans l'agent.

11. Agent selon l'une des revendications 1 à 10, **caractérisé en ce qu'**il présente une valeur de pH de 7 maximum, en particulier une valeur de pH allant de 3,5 à 7, de préférence de 4,0 à 6,5, de particulièrement préférée de 4,5 à 6, de façon tout particulièrement préférée de 5 environ.
